# EUROPÄISCHE PATENTSCHRIFT

(11) **EP 1 697 929 B1**
(45) Veröffentlichungstag und Bekanntmachung des Hinweises auf die Patenterteilung: **31.10.2007**
(21) Anmeldenummer: 05715289.4
(22) Anmeldetag: 10.02.2005
(51) Int. Cl.: G10L 19/00, G10L 19/14, G10L 19/02

(54) **VERFAHREN UND VORRICHTUNG ZUM QUANTISIEREN EINES INFORMATIONSSIGNALS**
METHOD AND DEVICE FOR QUANTIZING A DATA SIGNAL
PROCEDE ET DISPOSITIF POUR QUANTIFIER UN SIGNAL DE DONNEES

(30) Priorität: 13.02.2004 DE 102004007184
(43) Veröffentlichungstag der Anmeldung: 06.09.2006
(73) Patentinhaber: Fraunhofer-Gesellschaft zur Förderung der angewandten Forschung e.V., 80686 München (DE)
(72) Erfinder: SCHULLER, Gerald, 99089 Erfurt (DE); WABNIK, Stefan, 98693 Ilmenau (DE); HIRSCHFELD, Jens, 36366 Heringen (DE); FIESEL, Wolfgang, 90596 Schwanstetten (DE)
(74) Vertreter: Schoppe, Fritz
(86) Internationale Anmeldenummer: PCT/EP2005/001343
(87) Internationale Veröffentlichungsnummer: WO 2005/078703

(56) Entgegenhaltungen:
- EP-A- 1 160 770
- WO-A-00/63886
- SCHULLER G D T ET AL: "PERCEPTUAL AUDIO CODING USING ADAPTIVE PRE- AND POST-FILTERS AND LOSSLESS COMPRESSION" IEEE TRANSACTIONS ON SPEECH AND AUDIO PROCESSING, IEEE INC. NEW YORK, US, Bd. 10, Nr. 6, September 2002 (2002-09), Seiten 379-390, XP001219570 ISSN: 1063-6676

## Beschreibung

Die vorliegende Erfindung bezieht sich allgemein auf Quantisierer bzw. die Quantisierung von Informationssignalen und in Ausführungsbeispielen auf die Quantisierung von Audiosignalen, wie sie beispielsweise zur Datenkompression von Audiosignalen bzw. zur Audiocodierung verwendet wird. In einem speziellen Ausführungsbeispiel bezieht sich die vorliegende Erfindung auf eine Audiocodierung mit kurzer Verzögerungszeit.

Das derzeit bekannteste Audiokompressionsverfahren ist das MPEG-1 Layer III. Bei diesem Kompressionsverfahren werden die Abtast- bzw. Audiowerte eines Audiosignals verlustbehaftet in ein codiertes Signal codiert. Anders ausgedrückt werden bei der Kompression Irrelevanz und Redundanz des ursprünglichen Audiosignals reduziert bzw. idealer Weise entfernt. Um dies zu erzielen, werden durch ein psychoakustisches Modell simultane und zeitliche Maskierungen erkannt, d.h. es wird eine sich zeitlich ändernde, vom Audiosignal abhängige Maskierungsschwelle berechnet bzw. bestimmt, die angibt, ab welcher Lautstärke Töne einer bestimmten Frequenz für das menschliche Gehör erst wahrnehmbar sind. Diese Information wird wiederum zur Codierung des Signals verwendet, indem die Spektralwerte des Audiosignals abhängig von der Maskierungsschwelle genauer, weniger genau oder gar nicht quantisiert und in das codierte Signal eingebunden werden.

Audiokompressionsverfahren, wie das MP3-Format, erfahren dann eine Grenze in ihrer Anwendbarkeit, wenn es darum geht, Audiodaten über einen bitratenbegrenzten Übertragungskanal einerseits komprimiert, andererseits aber mit möglichst geringer Verzögerungszeit zu übertragen. Bei einigen Anwendungen spielt die Verzögerungszeit keine Rolle, wie z.B. bei der Archivierung von Audioinformationen. Audiocoder mit niedriger Verzögerung, manchmal auch "Ultra Low Delay Coder" genannt, sind jedoch dort notwendig, wo es um zeitkritische Übertragungen von Audiosignalen geht, wie z.B. beim Tele-Conferencing, bei drahtlosen Lautsprechern oder Mikrophonen. Für diese Anwendungsgebiete wird in dem Artikel von Schuller G. usw. "Perceptual Audio Coding using Adaptive Pre- and Post-Filters and Lossless Compression", IEEE Transactions on Speech and Audio Processing, Bd. 10, Nr. 6, September 2002, S. 379 - 390, eine Audiocodierung vorgeschlagen, bei der die Irrelevanzreduktion und die Redundanzreduktion nicht basierend auf einer einzigen Transformation, sondern auf zwei getrennten Transformationen durchgeführt werden.

Das Prinzip wird im folgenden Bezug nehmend auf die Fig. 12 und 13 erläutert. Die Codierung geht von einem Audiosignal 902 aus, das bereits abgetastet worden ist und deshalb bereits als eine Folge 904 von Audio- bzw. Abtastwerten 906 vorliegt, wobei durch einen Pfeil 908 die zeitliche Reihenfolge der Audiowerte 906 angedeutet ist. Für aufeinanderfolgende Blöcke von Audiowerten 906, die mit aufsteigender Nummerierung mit "Block#" gekennzeichnet sind, wird mittels eines psychoakustischen Modells eine Mithörschwelle berechnet. Fig. 13 zeigt beispielsweise ein Diagramm, bei dem über die Frequenz f mit der Kurve a das Spektrum eines Signalblocks aus 128 Audiowerten 906 und bei b die Maskierungsschwelle, wie sie durch ein psychoakustisches Modell berechnet worden ist, in logarithmischen Einheiten aufgetragen ist. Die Maskierungsschwelle zeigt, wie bereits erwähnt, an, bis zu welcher Intensität Frequenzen für das menschliche Ohr unhörbar sind, nämlich alle Töne unterhalb der Maskierungsschwelle b. Basierend auf den für jeden Block berechneten Mithörschwellen wird nun eine Irrelevanzreduktion durch Steuerung eines parametrisierbaren Filters gefolgt von einem Quantisierer erzielt. Für ein parametrisierbares Filter wird eine Parametrisierung derart berechnet, daß die Frequenzantwort desselben dem Inversen des Betrags der Maskierungsschwelle entspricht. Diese Parametrisierung ist in Fig. 12 durch x#(i) angedeutet.

Nach der Filterung der Audiowerte 906 erfolgt eine Quantisierung mit konstanter Schrittweite, beispielsweise eine Rundungsoperation auf die nächste Ganzzahl. Das hierdurch hervorgerufene Quantisierungsrauschen ist weißes Rauschen. Decoderseitig wird das gefilterte Signal wieder mit einem parametrisierbaren Filter "rücktransformiert", dessen übertragungsfunktion auf den Betrag der Maskierungsschwelle selbst eingestellt wird. Hierdurch wird nicht nur das gefilterte Signal wieder dekodiert sondern auch das Quantisierungsrauschen decoderseitig an die Form der Maskierungsschwelle angepaßt. Damit das Quantisierungsrauschen möglichst genau der Maskierungsschwelle entspricht, wird codiererseitig zu jedem Parametersatz bzw. zu jeder Parametrisierung ferner ein Verstärkungswert a_{#} berechnet, der vor der Quantisierung auf das gefilterte Signal angewendet wird. Damit decodiererseitig die Rücktransformation durchgeführt werden kann, werden der Verstärkungswert a und die Parametrisierung x als Seiteninformationen 910 neben den eigentlichen Hauptdaten, nämlich den quantisierten, gefilterten Audiowerten 912, zum Codierer übertragen. Zur Redundanzreduktion 914 werden diese Daten, d.h. Seiteninformationen 910 und Hauptdaten 912, noch einer verlustlosen Kompression, nämlich einer Entropiecodierung, unterzogen, wodurch das codierte Signal erhalten wird.

Obiger Artikel schlägt als Blockgröße eine Größe von 128 Abtastwerten 906 vor. Hierdurch wird eine relativ kurze Verzögerung von 8 ms bei 32 kHz Abtastrate ermöglicht. Bezüglich der detaillierten Implementierung wird in dem Artikel noch beschrieben, daß zur Effizienzsteigerung der Seiteninformationscodierung die Seiteninformationen, nämlich die Koeffizienten x_{#} und a_{#} nur dann übertragen werden, wenn genügend Änderung im Vergleich zu einem vorher übertragenen Parametersatz vorhanden ist, d.h. wenn die Änderung einen bestimmten Schwellwert überschreitet. Zudem wird beschrieben, daß die Implementierung vorzugsweise so vorgenommen wird, daß ein aktueller Parametersatz nicht unmittelbar auf alle zu dem jeweiligen Block gehörenden Abtastwerte angewendet wird, sondern daß eine lineare Interpolation der Filterkoeffizienten x_{#} verwendet wird, um hörbare Artefakte zu vermeiden. Um die lineare Interpolation der Filterkoeffizienten durchzuführen, wird eine Lattice-Struktur für das Filter vorgeschlagen, um das Auftreten von Instabilitäten zu verhindern. Für den Fall, daß ein codiertes Signal mit einer gesteuerten Bitrate erwünscht ist, schlägt der Artikel noch vor, das gefilterte und mit dem zeitabhängigen Verstärkungsfaktor a skalierte Signal selektiv noch mit einem Faktor ungleich 1 zu multiplizieren bzw. zu schwächen, so daß zwar hörbare Störungen entstehen, aber die Bitrate an aufwendig zu codierenden Stellen des Audiosignals reduziert werden kann.

Obwohl das in dem oben zitierten Artikel beschriebene Audiocodierungsschema die Verzögerungszeit für viele Anwendungen bereits ausreichend reduziert, besteht ein Problem bei obigem Schema darin, daß aufgrund der Notwendigkeit, die Maskierungsschwelle bzw. die Übertragungsfunktion des codiererseitigen Filters, im folgenden als Prefilter bezeichnet, übertragen zu müssen, der Übertragungskanal relativ hoch belastet wird, obgleich ja die Filterkoeffizienten nur bei Überschreiten einer vorbestimmten Schwelle übertragen werden.

Ein weiterer Nachteil obigen Codierschemas besteht darin, daß aufgrund der Tatsache, daß die Maskierungsschwelle bzw. das Inverse hiervon durch den zu übertragenden Parametersatz x_{#} decodierseitig zur Verfügung gestellt werden muß, ein Kompromiß zwischen einerseits einer möglichst niedrigen Bitrate bzw. einem hohen Kompressionsverhältnis und andererseits einer möglichst genauen Approximation bzw. Parametrisierung der Maskierungsschwelle bzw. dem Inversen hiervon zu treffen ist. Unvermeidlich ist es deshalb, daß das durch obiges Audiocodierschema an die Maskierungsschwelle angepaßte Quantisierungsrauschen an einigen Frequenzbereichen die Maskierungsschwelle überschreitet und deshalb für den Hörer zu hörbaren Audiostörungen führt. Fig. 13 zeigt beispielsweise mit der Kurve c die parametrisierte Frequenzantwort des decoderseitigen parametrisierbaren Filters. Wie es zu sehen ist, gibt es Bereiche, an denen die Übertragungsfunktion des decoderseitigen Filters, im folgenden auch als Postfilter bezeichnet, die Maskierungsschwelle b überschreitet. Das Problem vergrößert sich nun dadurch, daß die Parametrisierung nur intermittierend bei genügend Änderung zwischen den Parametrisierungen übertragen und dazwischen interpoliert wird. Eine Interpolation der Filterkoeffizienten x#, wie in dem Artikel vorgeschlagen, allein führt bei Konstanthalten des Verstärkungswertes a_{#} von Stützstelle zu Stützstelle bzw. von neuer Parametrisierung zu neuer Parametrisierung zu hörbaren Störungen. Auch wenn die in dem Artikel vorgeschlagene Interpolation auch auf den Seiteninformationswert a#, d.h. die übertragenen Verstärkungswerte, angewendet wird, können in dem decodiererseitig ankommenden Audiosignal hörbare Audioartefakte verbleiben.
Ein weiteres Problem bei dem Audiocodierschema nach Fig. 12 bzw. 13 besteht darin, daß das gefilterte Signal aufgrund der frequenzselektiven Filterung eine nicht vorhersehbare Form annehmen kann, bei der sich insbesondere aufgrund einer zufälligen Überlagerung vieler einzelner Oberwellen ein einzelner oder einzelne Audiowerte des codierten Signals zu sehr hohen Werten aufsummieren, die aufgrund ihres seltenen Auftretens wiederum bei der anschließenden Redundanzreduktion zu einem schlechteren Kompressionsverhältnis führen.

Die Aufgabe der vorliegenden Erfindung besteht darin, ein Verfahren und eine Vorrichtung zum Quantisieren eines Informationssignals zu schaffen, so daß bei nur geringfügiger Qualitätsverschlechterung des ursprünglichen Informationssignals eine höhere Datenkompression des Informationssignals realisierbar ist.

Diese Aufgabe wird durch ein Verfahren gemäß Anspruch 9 und eine Vorrichtung gemäß Anspruch 1 gelöst.

Ein erfindungsgemäßes Quantisieren eines Informationssignals einer Folge von Informationswerten umfaßt das frequenzselektive Filtern der Folge von Informationswerten, um eine Folge von gefilterten Informationswerten zu erhalten, sowie das Quantisieren der gefilterten Informationswerte, um eine Folge von quantisierten Informationswerten zu erhalten, mittels einer Quantisierungsstufenfunktion, die die gefilterten Informationswerte auf die quantisierten Informationswerte abbildet, und deren Verlauf unterhalb eines Schwelleninformationswerts steiler ist als oberhalb des Schwelleninformationswerts.

Es ist beobachtet worden, daß durch das frequenzselektive Filtern eines Audiosignals in dem resultierenden gefilterten Informationssignal künstlich erzeugte Artefakte entstehen, an denen einzelne Informationswerte aufgrund einer zufälligen konstruktiven Interferenz aller oder vieler Oberwellen Werte annehmen, die bedeutend höher als die maximalen Werte des ursprünglichen Signals sind, wie z.B. mehr als zweimal so hoch. Es ist nun der Kerngedanke der vorliegenden Erfindung, daß ein Abschneiden des gefilterten Informationssignals oberhalb einer geeigneten Schwelle, die beispielsweise zweimal so viel wie der größte mögliche Wert des zu filternden ursprünglichen Informationssignals beträgt, so daß die durch das frequenzselektive Filtern künstlich erzeugten Artefakte aus dem gefilterten Informationssignal entfernt bzw. geglättet werden, nach Rückfilterung kaum zu einer Beeinträchtigung der Qualität des nach Quantisierung rückgefilterten Informationssignals führt, wohingegen aber das Abschneiden oder das Vergrößern der Quantisierungsschrittweite oberhalb einer geeigneten Schwelle enorme Einsparungen in einer Bitdarstellung des gefilterten Informationssignals bietet.

Gemäß einem bevorzugten Ausführungsbeispiel ist das Informationssignal ein Audiosignal, bei dem die selektive Quantisierung ober- bzw. unterhalb einer bestimmten Schwelle zu einer kaum hörbaren Audioqualitätsverringerung bei gleichzeitiger enormer Reduzierung der Bitdarstellung führt.

Die Quantisierungsstufenfunktion kann hierzu alternativ vorgesehen sein, um oberhalb des Schwellwertes alle Audiowerte auf eine höchste Quantisierungsstufe zu quantisieren, oder es wird eine Quantisierungsstufenfunktion verwendet, die oberhalb des Schwellwertes flacher verläuft bzw. oberhalb des Schwellwertes eine größere Quantisierungsschrittweite aufweist, so daß die künstlich erzeugten Artefakte gröber quantisiert werden.

Bevorzugte Ausführungsbeispiele der vorliegenden Erfindung werden nachfolgend Bezug nehmend auf die beiliegenden Zeichnungen näher erläutert. Es zeigen:
- Fig. 1: ein Blockschaltbild eines Audiocodierers gemäß einem Ausführungsbeispiel der vorliegenden Erfindung;
- Fig. 2: ein Flußdiagramm zur Veranschaulichung der Arbeitsweise des Audiocodierers von Fig. 1 am Dateneingang;
- Fig. 3: ein Flußdiagramm zur Veranschaulichung der Arbeitsweise des Audiocodierers von Fig. 1 im Hinblick auf die Auswertung des eingehenden Audiosignals durch ein psychoakustisches Modell;
- Fig. 4: ein Flußdiagramm zur Veranschaulichung der Arbeitsweise des Audiocodierers von Fig. 1 im Hinblick auf die Anwendung der durch das psychoakustische Modell erhaltenen Parameter auf das eingehende Audiosignal;
- Fig. 5a: ein schematisches Diagramm zur Veranschaulichung des eingehenden Audiosignals, der Folge von Audiowerten, aus der dasselbe besteht, und der Arbeitsschritte von Fig. 4 in Relation zu den Audiowerten;
- Fig. 5b: ein schematisches Diagramm zur Veranschaulichung des Aufbaus des codierten Signals;
- Fig. 6: ein Flußdiagramm zur Veranschaulichung der Arbeitsweise des Audiocodierers von Fig. 1 im Hinblick auf die Endverarbeitung bis zum codierten Signal;
- Fig. 7a: ein Diagramm in dem ein Ausführungsbeispiel für eine Quantisierungsstufenfunktion gezeigt ist;
- Fig. 7b: ein Diagramm in dem ein weiteres Ausführungsbeispiel für eine Quantisierungsstufenfunktion gezeigt ist;
- Fig. 8: ein Blockschaltbild eines Audiodecodierers, der zur Decodierung eines durch den Audiocodierer von Fig. 1 codierten Audiosignals in der Lage ist, gemäß einem Ausführungsbeispiel der vorliegenden Erfindung;
- Fig. 9: ein Flußdiagramm zur Veranschaulichung der Arbeitsweise des Decodierers von Fig. 8 am Dateneingang;
- Fig. 10: ein Flußdiagramm zur Veranschaulichung der Arbeitsweise des Decodierers von Fig. 8 im Hinblick auf die Zwischenspeicherung der vordecodierten, quantisierten, gefilterten Audiodaten und der Verarbeitung der Audioblöcke ohne zugehörige Seiteninformationen;
- Fig. 11: ein Flußdiagramm zur Veranschaulichung der Arbeitsweise des Decodierers von Fig. 8 im Hinblick auf die eigentliche Rückfilterung;
- Fig. 12: ein schematisches Diagramm zur Veranschaulichung eines herkömmlichen Audiocodierschemas mit kurzer Verzögerungszeit; und
- Fig. 13: ein Diagramm, in dem exemplarisch ein Spektrum eines Audiosignals, eine Mithörschwelle desselben und die Übertragungsfunktion des Postfilters im Decodierer gezeigt sind.

Fig. 1 zeigt einen Audiocodierer gemäß einem Ausführungsbeispiel der vorliegenden Erfindung. Der Audiocodierer, der allgemein mit 10 angezeigt ist, umfaßt zunächst einen Dateneingang 12, an dem derselbe das zu codierende Audiosignal empfängt, das, wie es später Bezug nehmend auf Fig. 5a noch näher erläutert werden wird, aus einer Folge von Audiowerten bzw. Abtastwerten besteht, sowie einen Datenausgang, an dem das codierte Signal ausgegeben wird, dessen Informationsinhalt Bezug nehmend auf Fig. 5b näher erörtert wird.

Der Audiocodierer 10 von Fig. 1 gliedert sich in einen Irrelevanzreduktionsteil 16 und einen Redundanzreduktionsteil 18. Der Irrelevanzreduktionsteil 16 umfaßt eine Einrichtung 20 zum Ermitteln einer Mithörschwelle, eine Einrichtung 22 zur Berechnung eines Verstärkungswertes, eine Einrichtung 24 zur Berechnung einer Parametrisierung, eine Stützstellenvergleichseinrichtung 26, einen Quantisierer 28 und ein parametrisierbares Prefilter 30 sowie einen Eingangs-FIFO- (first-in-first-out) Puffer 32, einen Buffer oder Speicher 38 und einen Multiplizierer oder eine Multipliziereinrichtung 40. Der Redundanzreduktionsteil 18 umfaßt einen Komprimierer 34 und eine Bitratensteuerung 36.

Irrelevanzreduktionsteil 16 und Redundanzreduktionsteil 18 sind seriell in dieser Reihenfolge zwischen Dateneingang 12 und Datenausgang 14 geschaltet. Insbesondere ist der Dateneingang 12 mit einem Dateneingang der Einrichtung 20 zum Ermitteln einer Mithörschwelle und einem Dateneingang des Eingangspuffers 32 verbunden. Ein Datenausgang der Einrichtung 20 zum Ermitteln einer Mithörschwelle ist mit einem Eingang der Einrichtung 24 zur Berechnung einer Parametrisierung sowie mit einem Dateneingang der Einrichtung 22 zur Berechnung eines Verstärkungswertes verbunden, um an dieselben eine ermittelte Mithörschwelle weiterzuleiten. Die Einrichtungen 22 und 24 berechnen basierend auf der Mithörschwelle eine Parametrisierung bzw. einen Verstärkungswert und sind mit der Stützstellenvergleichseinrichtung 26 verbunden, um an dieselbe diese Ergebnisse weiterzuleiten. Die Stützstellenvergleichseinrichtung 26 leitet je nach einem Vergleichsergebnis, wie es im folgenden noch erörtert werden wird, die von den Einrichtungen 22 und 24 berechneten Ergebnisse als Eingangsparameter bzw. Parametrisierung an das parametrisierbare Prefilter 30 weiter. Das parametrisierbare Prefilter 30 ist zwischen einen Datenausgang des Eingangspuffers 32 und einen Dateneingang des Buffers 38 geschaltet. Zwischen einen Datenausgang des Buffers 38 und den Quantisierer 28 ist der Multiplizierer 40 geschaltet. Der Quantisierer 28 leitet an den Redundanzreduktionsteil 18 gegebenenfalls multiplizierte bzw. skalierte, auf jeden Fall aber quantisierte, gefilterte Audiowerte weiter, und zwar genau genommen an einen Dateneingang des Komprimierers 34. Die Stützstellenvergleichseinrichtung 26 leitet an den Redundanzreduktionsteil 18 Informationen weiter, aus denen die an das parametrisierbare Prefilter 30 weitergeleiteten Eingangsparameter herleitbar sind, und zwar genau genommen an einen weiteren Dateneingang des Komprimierers 34. Die Bitratensteuerung ist über eine Steuerverbindung mit einem Steuereingang des Multiplizierer 40 verbunden, um dafür zu sorgen, dass die quantisierten, gefilterten Audiowerte, wie sie von dem Prefilter 30 erhalten werden, durch den Multiplizierer 40 mit einem geeigneten Multiplikator multipliziert werden, wie es im folgenden noch detaillierter erörtert wird. Die Bitratensteuerung 36 ist zwischen einen Datenausgang des Komprimierers 34 und den Datenausgang 14 des Audiocodierers 10 geschaltet, um den Multiplikator für den Multiplizierer 40 geeignet zu bestimmen. Beim ersten Durchlauf jeden Audiowerts durch den Quantisierer 40 ist der Multiplikator zunächst auf einen geeigneten Skalierungsfaktor eingestellt, wie z.B. 1. Der Buffer 38 speichert jedoch weiterhin jeden gefilterten Audiowert, um der Bitratensteuerung 36, wie im folgenden beschrieben, Gelegenheit zu geben, den Multiplikator für einen weiteren Durchlauf eines Blocks von Audiowerten zu ändern. Wird eine solche Änderung durch die Bitratensteuerung 36 nicht angezeigt, so kann der Buffer 38 den durch diesen Block eingenommenen Speicher freigeben.

Nachdem im Vorhergehenden der Aufbau des Audiocodierers von Fig. 1 beschrieben worden ist, wird im folgenden Bezug nehmend auf die Fig. 2 - 7b dessen Funktionsweise beschrieben.

Wie es Fig. 2 zu entnehmen ist, ist das Audiosignal, wenn es den Dateneingang 12 erreicht, bereits durch Audiosignalabtastung 50 aus einem analogen Audiosignal erhalten worden. Die Audiosignalabtastung wird mit einer vorbestimmten Abtastfrequenz durchgeführt, die üblicherweise zwischen 32 - 48 kHz liegt. Am Dateneingang 12 liegt folglich ein Audiosignal an, das aus einer Folge von Abtast- bzw. Audiowerten besteht. Obwohl, wie es aus der folgenden Beschreibung noch deutlich werden wird, die Codierung des Audiosignals nicht blockbasiert stattfindet, werden die Audiowerte am Dateneingang 12 zunächst in einem Schritt 52 zu Audioblöcken zusammengefaßt. Die Zusammenfassung zur Audioblöcken geschieht, wie es aus folgender Beschreibung deutlich wird, lediglich zu Zwecken der Bestimmung der Mithörschwelle und findet in einer Eingangsstufe der Einrichtung 20 zum Ermitteln einer Mithörschwelle statt. Bei dem vorliegenden Ausführungsbeispiel wird exemplarisch davon ausgegangen, daß jeweils 128 aufeinanderfolgende Audiowerte zu Audioblöcken zusammengefaßt werden, und daß die Zusammenfassung derart stattfindet, daß aufeinanderfolgende Audioblöcke sich einerseits nicht überlappen und andererseits unmittelbar benachbart zueinander sind. Dies sei anhand von Fig. 5a noch einmal kurz exemplarisch erläutert.

Fig. 5a zeigt mit 54 die Folge von Abtastwerten an, wobei jeder Abtastwert durch ein Rechteck 56 veranschaulicht ist. Die Abtastwerte sind zu Zwecken der Veranschaulichung numeriert, wobei aus Übersichtlichkeitsgründen wiederum nur einige der Abtastwerte der Folge 54 gezeigt sind. Wie es durch geschweifte Klammern oberhalb der Folge 54 gezeigt ist, sind gemäß vorliegendem Ausführungsbeispiel jeweils 128 aufeinanderfolgende Abtastwerte zu einem Block zusammengefaßt, wobei die unmittelbar darauffolgenden 128 Abtastwerte den nächsten Block bilden. Lediglich vorsichtshalber wird darauf hingewiesen, daß die Zusammenfassung zu Blöcken auch anders vorgenommen werden könnte, beispielsweise durch überlappende Blöcke oder beabstandete Blöcke und Blöcke mit einer anderen Blockgröße, obwohl die Blockgröße von 128 wiederum bevorzugt ist, da sie einen guten Kompromiß zwischen einerseits einer hohen Audioqualität und andererseits einer möglichst niedrigen Verzögerungszeit liefert.

Während die in dem Schritt 52 in der Einrichtung 20 zusammengefaßten Audioblöcke in der Einrichtung 20 zum Ermitteln einer Mithörschwelle blockweise verarbeitet werden, werden in dem Eingangspuffer 32 die eingehenden Audiowerte solange gepuffert bzw. zwischengespeichert 54, bis das parametrisierbare Prefilter 30 von der Stützstellenvergleichseinrichtung 26 Eingangsparameter erhalten hat, um eine Prefilterung vorzunehmen, wie es im folgenden noch beschrieben wird.

Wie es Fig. 3 zu entnehmen ist, beginnt die Einrichtung 20 zum Ermitteln einer Mithörschwelle ihre Bearbeitung unmittelbar, nachdem genügend Audiowerte am Dateneingang 12 eingegangen sind, um einen Audioblock zu bilden bzw. den nächsten Audioblock zu bilden, was die Einrichtung 20 durch eine Überprüfung in Schritt 60 überwacht. Ist ein bearbeitbarer vollständiger Audioblock noch nicht vorhanden, wartet die Einrichtung 20. Ist ein vollständiger zu bearbeitender Audioblock vorhanden, so berechnet die Einrichtung 20 zum Ermitteln einer Mithörschwelle in einem Schritt 62 auf der Basis eines geeigneten psychoakustischen Modells in einem Schritt 62 eine Mithörschwelle. Zur Veranschaulichung der Mithörschwelle wird wiederum auf Fig. 12 und insbesondere die Kurve b verwiesen, die auf der Grundlage eines psychoakustischen Modells beispielsweise bezüglich eines aktuellen Audioblocks mit einem Spektrum a erhalten worden ist. Die Maskierungsschwelle, die in Schritt 62 ermittelt wird, ist eine frequenzabhängige Funktion, die für aufeinanderfolgende Audioblöcke variieren kann, und auch von Audiosignal zu Audiosignal, wie z.B. von Rock- zu Klassikmusikstücken, deutlich variieren kann. Die Mithörschwelle gibt für jede Frequenz einen Schwellwert an, unterhalb dessen das menschliche Gehör Störungen nicht wahrnehmen kann.

In einem darauffolgenden Schritt 64 berechnen die Einrichtung 24 und die Einrichtung 22 aus der berechneten Mithörschwelle M(f) (wobei f die Frequenz angebe) einen Verstärkungswert a bzw. einen Parametersatz aus N Parametern x(i) (i = 1, ..., N). Die Parametrisierung x(i), die die Einrichtung 24 in Schritt 64 berechnet, ist für das parametrisierbare Prefilter 30 vorgesehen, das beispielsweise in einer Adaptivfilterstruktur ausgeführt ist, wie sie bei der LPC-Codierung verwendet wird (LPC = linear predictive coding = lineare Prädiktionscodierung) ausgeführt. Seien beispielsweise s(n) mit n = 0, ... 127 die 128 Audiowerte des augenblicklichen Audioblocks und s'(n) die sich ergebenden gefilterten 128 Audiowerte, dann ist das Filter beispielsweise derart ausgeführt, daß folgende Gleichung erfüllt ist: $sʹ \left(n\right) = s \left(n\right) - {\sum }_{k = 1}^{K} {a}_{k}^{t} ⁢ s ⁢ \left(n-k\right) ,$
wobei K die Filterordnung ist und ${a}_{k}^{t}$ mit k = 1, ..., K die Filterkoeffizienten sind und der Index t veranschaulichen soll, daß sich die Filterkoeffizienten bei aufeinanderfolgenden Audioblöcken ändern. Die Einrichtung 24 berechnet nun die Parametrisierung ${a}_{k}^{t}$ derart, daß die Übertragungsfunktion H(f) des parametrisierbaren Prefilters 30 in etwa gleich dem Inversen des Betrags der Maskierungsschwelle M(f) ist, d.h. so daß $H \left(f, ⁢, t\right) \approx \frac{1}{\left|M\left(f, ⁢, t\right)\right|}$
gilt, wobei die Abhängigkeit von t wiederum veranschaulichen soll, daß für verschiedene Audioblöcke sich die Maskierungsschwelle M(f) ändert. Bei Implementierung des Prefilters 30 als das oben erläuterte adaptive Filter werden die Filterkoeffizienten ${a}_{k}^{t}$ folgendermaßen erhalten: die inverse diskrete Fourier-Transformation von |M(f, t)|² über der Frequenz für den Block zum Zeitpunkt t ergibt die Zielautokorrelationsfunktion ${r}_{mm}^{t} \left(i\right) .$ Dann werden die ${a}_{k}^{t}$ durch Lösen des linearen Gleichungssystems erhalten: ${\sum }_{k = 0}^{K - 1} {r}_{mm}^{t} ⁢ \left(\left|k-i\right|\right) . {a}_{k}^{t} = {r}_{mm}^{t} ⁢ \left(i-1\right) , 0 \leq i < K .$
Damit aber bei der noch im folgenden näher beschriebenen linearen Interpolation zwischen den Parametrisierungen keine Instabilitäten auftreten, wird vorzugsweise für das Filter 30 eine Lattice-Struktur verwendet, wobei die Filterkoeffizienten für die Lattice-Struktur in Reflektionskoeffizienten umparametrisiert werden. Bezüglich näherer Details im Hinblick auf die Ausgestaltung des Prefilters, die Berechnung der Koeffizienten und die Umparametrisierung wird auf den in der Beschreibungseinleitung erwähnten Artikel von Schuller usw. und insbesondere auf Seite 381, Gliederungspunkt III, verwiesen, welcher hiermit diesbezüglich unter Bezugnahme aufgenommen wird.

Während folglich die Einrichtung 24 eine Parametrisierung für das parametrisierbare Prefilter 30 derart berechnet, daß dessen Übertragungsfunktion gleich dem Inversen der Maskierungsschwelle ist, berechnet die Einrichtung 22 basierend auf der Mithörschwelle eine Rauschleistungsgrenze, nämlich eine Grenze, die angibt, welche Rauschleistung der Quantisierer 28 in das durch das Prefilter 30 gefilterte Audiosignal einführen darf, damit das Quantisierungsrauschen nach der Rück- bzw. Postfilterung auf Decoderseite unterhalb der Mithörschwelle M(f) oder genau auf derselben liegt. Die Einrichtung 22 berechnet diese Rauschleistungsgrenze als die Fläche unterhalb des Betragsquadrats der Mithörschwelle M, d.h. als Σ|M(f)|². Den Verstärkungswert a berechnet die Einrichtung 22 aus der Rauschleistungsgrenze, indem sie die Wurzel aus dem Bruch von Quantisierungsrauschleistung durch Rauschleistungsgrenze berechnet. Das Quantisierungsrauschen ist das durch den Quantisierer 28 hervorgerufene Rauschen. Das durch den Quantisierer 28 hervorgerufene Rauschen ist, wie es noch beschrieben werden wird, weißes Rauschen und somit frequenzunabhängig. Die Quantisierungsrauschleistung ist die Leistung des Quantisierungsrauschens.

Wie es aus der vorhergehenden Beschreibung deutlich wurde, berechnet die Einrichtung 22 neben dem Verstärkungswert a auch die Rauschleistungsgrenze. Obwohl es möglich ist, daß die Stützstellenvergleichseinrichtung 26 aus dem von der Einrichtung 22 erhaltenen Verstärkungswert a erneut die Rauschleistungsgrenze berechnet, ist es ferner möglich, daß die Einrichtung 22 neben dem Verstärkungswert a der Stützstellenvergleichseinrichtung 26 auch gleich die ermittelte Rauschleistungsgrenze übermittelt.

Nach der Berechnung des Verstärkungswertes sowie der Parametrisierung überprüft daraufhin die Stützstellenvergleichseinrichtung 26 in einem Schritt 66, ob sich die soeben berechnete Parametrisierung um mehr als eine vorbestimmte Schwelle von der aktuellen, zuletzt an das parametrisierbare Prefilter weitergeleiteten Parametrisierung unterscheidet. Ergibt die Überprüfung in Schritt 66, daß sich die soeben berechnete Parametrisierung um mehr als die vorbestimmte Schwelle von der aktuellen unterscheidet, so werden die soeben berechneten Filterkoeffizienten und der soeben berechnete Verstärkungswert bzw. die Rauschleistungsgrenze in der Stützstellenvergleichseinrichtung 26 für eine noch zu erörternde Interpolation zwischengespeichert und die Stützstellenvergleichseinrichtung 26 übergibt in einem Schritt 68 die soeben berechneten Filterkoeffizienten und in einem Schritt 70 den soeben berechneten Verstärkungswert an das Prefilter 30. Ist dies jedoch nicht der Fall, und die soeben berechnete Parametrisierung unterscheidet sich nicht um mehr als die vorbestimmte Schwelle von der aktuellen, übergibt die Stützstellenvergleichseinrichtung (26) an das Prefilter 30 in Schritt 72 an Stelle der soeben berechneten Parametrisierung nur die aktuelle Stützstellenparametrisierung, d.h. diejenige Parametrisierung, die das letzte Mal im Schritt 66 zu einem positiven Ergebnis führte, sich also um mehr als eine vorbestimmte Schwelle von einer vorhergehenden Stützstellen-Parametrisierung unterschied. Nach den Schritten 70 und 72 kehrt der Prozeß von Fig. 3 zur Bearbeitung des nächsten Audioblocks, d.h. zur Abfrage 60, zurück.

In dem Fall, daß sich die soeben berechnete Parametrisierung nicht von der aktuellen Stützstellen-Parametrisierung unterschied, und demzufolge das Prefilter 30 in Schritt 72 wieder die bereits zuvor für zumindest den letzten Audioblock erhaltene Stützstellenparametrisierung erhält, wendet das Prefilter 30 diese Stützstellenparametrisierung auf alle Abtastwerte dieses sich in dem FIFO 32 befindlichen Audioblocks an, wie es im folgenden noch näher beschrieben wird, wodurch dieser aktuelle Block aus dem FIFO 32 entnommen wird und der Quantisierer 28 einen sich ergebenden Audioblock von pregefilterten Audiowerten erhält.

Fig. 4 stellt die Arbeitsweise des parametrisierbaren Prefilters 30 näher für den Fall dar, daß dieselbe die soeben berechnete Parametrisierung und den soeben berechneten Verstärkungswert erhält, weil dieselben sich von der aktuellen Stützstellenparametrisierung ausreichend unterschieden. Wie es Bezug nehmend auf Fig. 3 beschrieben worden ist, erfolgt also nicht zu jedem der aufeinanderfolgenden Audioblöcke eine Verarbeitung nach Fig. 4, sondern nur zu Audioblöcken, bei denen sich die zugehörige Parametrisierung ausreichend von der aktuellen Stützstellenparametrisierung unterschied. Die anderen Audioblöcke werden, wie soeben beschrieben, dadurch pregefiltert, daß die jeweils aktuelle Stützstellenparametrisierung und der zugehörige jeweils aktuelle Verstärkungswert auf alle Abtastwerte dieser Audioblöcke angewendet werden In einem Schritt 80 überwacht nun das parametrisierbare Prefilter 30, ob eine Übergabe von soeben berechneten Filterkoeffizienten von der Stützstellenvergleichseinrichtung 26 stattgefunden hat oder von älteren Stützstellenparametrisierungen. Das Prefilter 30 führt die Überwachung 80 solange durch, bis eine solche Übergabe stattgefunden hat.

Sobald eine solche Übergabe stattgefunden hat, beginnt das parametrisierbare Prefilter 30 mit der Bearbeitung des aktuellen Audioblocks von Audiowerten, der sich gerade in dem Zwischenspeicher 32 befindet, also demjenigen, zu dem die Parametrisierung gerade berechnet worden ist. In Fig. 5a ist beispielsweise veranschaulicht worden, daß alle Audiowerte 56 vor dem Audiowert mit der Nummer 0 bereits verarbeitet worden sind und deshalb den Speicher 32 bereits passiert haben. Die Verarbeitung des Blocks von Audiowerten vor dem Audiowert mit der Nummer 0 ist damals ausgelöst worden, weil die Parametrisierung, die für den Audioblock vor dem Block 0 berechnet worden ist, nämlich x₀(i), sich um mehr als die vorbestimmte Schwelle von der zuvor zum Prefilter 30 weitergeleiteten Stützstellen-Parametrisierung unterschied. Die Parametrisierung x₀(i) ist also eine Stützstellenparametrisierung, wie sie in der vorliegenden Erfindung bezeichnet wird. Die Verarbeitung der Audiowerte in dem Audioblock vor dem Audiowert 0 wurde basierend auf dem Parametersatz a₀, x₀(i) durchgeführt.

In Fig. 5a wird davon ausgegangen, daß die Parametrisierung, die zu Block 0 mit den Audiowerten 0 - 127 berechnet worden ist, sich um weniger als die vorbestimmte Schwelle von der Parametrisierung x₀(1) unterschied, die sich auf den Block davor bezog. Dieser Block 0 wurde deshalb ebenfalls bereits von dem Prefilter 30 aus dem FIFO 32 entnommen, hinsichtlich all seiner Abtastwerte 0-127 mittels der in Schritt 72 zugeführten Parametrisierung x₀(i) gleichermaßen verarbeitet, wie es durch den mit "direkte Anwendung" beschriebenen Pfeil 81 angedeutet ist, und dann an den Quantisierer 28 weitergegeben.

Die zu dem sich immer noch in dem FIFO 32 befindlichen Block 1 berechnete Parametrisierung unterschied sich jedoch nach dem exemplarischen Beispiel von Fig. 5a demgegenüber um mehr als die vorbestimmte Schwelle von der Parametrisierung x₀(i) und wurde deshalb in Schritt 68 an das Prefilter 30 als Parametrisierung x₁(i) zusammen mit dem Verstärkungswert a₁ (Schritt 70) und gegebenenfalls der zugehörigen Rauschleistungsgrenze weitergeleitet, wobei die Indizes von a und x in Fig. 5a ein Index für die Stützstellen sein sollen, wie sie bei der später zu erörternden Interpolation verwendet werden, die bezüglich der Abtastwerte 128-255 im Block 1 durchgeführt, durch einen Pfeil 82 versinnbildlicht und durch die aus Schritt 80 folgenden Schritte in Fig. 4 verwirklicht wird. Mit Auftreten des Audioblocks mit Nummer 1 würde folglich die Bearbeitung bei Schritt 80 beginnen.

Zur Zeit der Weiterleitung des Parametersatzes a₁, x₁ befinden sich im Speicher 32 folglich nur noch die Audiowerte 128 - 255, d.h. der aktuelle Audioblock nach dem zuletzt durch das Prefilter 30 verarbeiteten Audioblock 0. Nachdem nun die Übergabe von Stützstellenparametern x₁(i) in Schritt 80 festgestellt worden ist, ermittelt das Prefilter 30 in Schritt 84 die zu dem Verstärkungswert a₁ korrespondierende Rauschleistungsgrenze q₁. Dies kann dadurch geschehen, daß die Stützstellenvergleichseinrichtung 26 diesen Wert an das Prefilter 30 weiterleitet, oder durch erneute Berechnung dieses Wertes durch das Prefilter 30, wie es im Vorhergehenden Bezug nehmend auf Schritt 64 beschrieben worden ist.

Danach wird in einem Schritt 86 ein Index j auf einen Abtastwert initialisiert, um auf den ältesten in dem FIFO-Speicher 32 verbliebenen Abtastwert bzw. den ersten Abtastwert des aktuellen Audioblocks "Block 1" zu zeigen, d.h. im vorliegenden Beispiel von Fig. 5a den Abtastwert 128. In einem Schritt 88 führt das parametrisierbare Prefilter eine Interpolation zwischen den Filterkoeffizienten x₀ und x₁ durch, wobei dabei die Parametrisierung x₀ als Stützwert an der Stützstelle mit Audiowertnummer 127 des vorhergehenden Blocks 0 und die Parametrisierung x₁ als Stützwert an der Stützstelle mit Audiowertnummer 255 des aktuellen Blocks 1 gilt. Diese Audiowertpositionen 127 und 255 werden im folgenden auch als Stützstelle 0 und Stützstelle 1 bezeichnet, wobei in Fig. 5a die sich auf die Stützstellen beziehenden Stützstellenparametrisierungen durch die Pfeile 90 und 92 angedeutet sind.

Das parametrisierbare Prefilter 30 führt in dem Schritt 88 die Interpolation der Filterkoeffizienten x₀, x₁ zwischen den beiden Stützstellen in Form einer linearen Interpolation durch, um den interpolierten Filterkoeffizienten an der Abtastposition j zu erhalten, d.h. x(tⱼ)(i) mit i = 1...N.

Danach, nämlich in Schritt 90, führt das parametrisierbare Prefilter 30 eine Interpolation zwischen der Rauschleistungsgrenze q₁ und q₀ durch, um eine interpolierte Rauschleistungsgrenze an der Abtastposition j zu erhalten, d.h. q(tⱼ).

In einem Schritt 92 berechnet daraufhin das parametrisierbare Prefilter 30 den Verstärkungswert für die Abtastposition j auf der Basis der interpolierten Rauschleistungsgrenze und der Quantisierungsrauschleistung sowie vorzugsweise auch den interpolierten Filterkoeffizienten, nämlich beispielsweise abhängig von der Wurzel aus $\frac{Quantisierungsrauschleistung}{q \left({t}_{j}\right)} ,$ wobei hierzu auf die Ausführungen zu Schritt 64 von Fig. 3 verwiesen wird.

In einem Schritt 94 wendet daraufhin das parametrisierbare Prefilter 30 den berechneten Verstärkungswert sowie die interpolierten Filterkoeffizienten auf den Abtastwert an der Abtastposition j an, um einen gefilterten Abtastwert für diese Abtastposition zu erhalten, nämlich s'(tⱼ).

In einem Schritt 96 überprüft das parametrisierbare Prefilter 30 daraufhin, ob die Abtastposition j die aktuelle Stützstelle, d.h. Stützstelle 1, erreicht hat, in dem Fall von Fig. 5a die Abtastposition 255, d.h. den Abtastwert, für den die dem parametrisierbaren Prefilter 30 übermittelte Parametrisierung plus Verstärkungswert unmittelbar, d.h. ohne Interpolation, gelten soll. Ist dies nicht der Fall, so erhöht bzw. inkrementiert das parametrisierbare Prefilter 30 den Index j um 1, wobei die Schritte 88 - 96 erneut wiederholt werden. Fällt die Überprüfung im Schritt 96 jedoch positiv aus, so wendet in Schritt 100 das parametrisierbare Prefilter den von der Stützstellenvergleichseinrichtung 26 zuletzt übermittelten Verstärkungswert und die von der Stützstellenvergleichseinrichtung 26 zuletzt übermittelten Filterkoeffizienten unmittelbar ohne Interpolation auf den Abtastwert an der neuen Stützstelle an, woraufhin der aktuelle Block, d.h. in dem vorliegenden Fall der Block 1, abgearbeitet ist, und der Prozeß von neuem bei Schritt 80 bezüglich des nachfolgenden zu verarbeitenden Blocks durchgeführt wird, der je nach dem, ob sich die Parametrisierung des nächsten Audioblocks Block 2 ausreichend von der Parametrisierung x₁(i) unterscheidet, gegebenenfalls eben dieser nächste Audioblock Block 2 sein kann oder aber ein späterer Audioblock ist.

Bevor Bezug nehmend auf Fig. 5 das weitere Vorgehen bei der Verarbeitung der gefilterten Abtastwerte s' beschrieben wird, wird im folgenden Zweck und Hintergrund der Vorgehensweise nach den Fig. 3 und 4 beschrieben. Sinn und Zweck der Filterung besteht darin, das Audiosignal am Eingang 12 mit einem adaptiven Filter zu filtern, dessen Übertragungsfunktion ständig möglichst optimal an das Inverse der Mithörschwelle angepaßt ist, die sich ja ebenfalls in der Zeit ändert. Der Grund hierfür besteht darin, daß decoderseitig die Rückfilterung durch ein adaptives Filter, dessen Übertragungsfunktion dementsprechend ständig an die Mithörschwelle angepaßt ist, das durch eine Quantisierung des gefilterten Audiosignals eingeführte weiße Quantisierungsrauschen, d.h. das in der Frequenz konstante Quantisierungsrauschen, formt, nämlich an die Form der Mithörschwelle anpaßt.

Die Anwendung des Verstärkungswertes in den Schritten 94 und 100 im Prefilter 30 besteht in einer Multiplikation des Audiosignals bzw. des gefilterten Audiosignals, d.h. der Abtastwerte s oder der gefilterten Abtastwerte s', mit dem Verstärkungsfaktor. Der Sinn besteht darin, hierdurch das Quantisierungsrauschen, das durch die anschließend näher beschriebene Quantisierung in das gefilterte Audiosignal eingefügt wird, und das durch die Rückfilterung decoderseitig an die Form der Mithörschwelle angepaßt wird, möglichst so hoch einzustellen, daß es die Mithörschwelle dennoch nicht überschreitet. Veranschaulichend läßt sich dies durch die Parseval'sche Formel, nach welcher das Betragsquadrat einer Funktion gleich dem Betragsquadrat der FourierTransformierten ist. Wenn also decoderseitig die Multiplikation des Audiosignals im Prefilter mit dem Verstärkungswert wieder rückgängig gemacht wird, indem das gefilterte Audiosignal mit dem Verstärkungswert dividiert wird, reduziert sich damit die Quantisierungsrauschleistung ebenfalls, nämlich um den Faktor a⁻², wobei a der Verstärkungswert ist. Folglich kann durch die Anwendung des Verstärkungswertes in dem Prefilter 30 die Quantisierungsrauschleistung optimal hoch eingestellt werden, was gleichbedeutend damit ist, daß die Quantisierungsschrittweite erhöht und damit die Anzahl der zu codierenden Quantisierungsstufen reduziert wird, was wiederum die Kompression in dem anschließenden Redundanzreduktionsteil erhöht.

Anders ausgedrückt, kann der Effekt des Prefilters als eine Normierung des Signals an seine Maskierungsschwelle angesehen werden, so daß der Pegel der Quantisierungsstörungen bzw. des Quantisierungsrauschens sowohl in Zeit auch Frequenz konstant gehalten werden kann. Da das Audiosignal im Zeitbereich vorliegt, kann deshalb die Quantisierung mit einer gleichmäßigen konstanten Quantisierung schrittweise durchgeführt werden, wie es im folgenden noch beschrieben wird. Auf diese Weise wird idealerweise jegliche Irrelevanz aus dem Audiosignal entfernt, und es kann ein verlustfreies Kompressionsschema verwendet werden, um auch noch die verbleibende Redundanz in dem pregefilterten und quantisierten Audiosignal zu entfernen, wie es im folgenden noch beschrieben wird.

Anhand von Fig. 5a soll ferner noch einmal deutlich hervorgehoben werden, daß freilich die verwendeten Filterkoeffizienten und Verstärkungswerte a₀, a₁, x₀, x₁ als Seiteninformationen decoderseitig zur Verfügung stehen müssen, daß aber der Übertragungsaufwand hierzu dadurch verringert wird, daß neue Filterkoeffizienten und neue Verstärkungswerte nicht einfach für jeden Block neu verwendet werden. Vielmehr findet eine Schwellwertüberprüfung 66 statt, um nur bei ausreichender Parametrisierungsänderung die Parametrisierungen als Seiteninformationen zu übertragen, und ansonsten werden die Seiteninformationen bzw. Parametrisierungen nicht übertragen. An den Audioblöcken, für die die Parametrisierungen übertragen wurden, findet über den Bereich dieser Blöcke eine Interpolation von der alten zu der neuen Parametrisierung statt. Die Interpolation der Filterkoeffizienten findet auf die im Vorhergehenden Bezug nehmend auf den Schritt 88 beschriebene Weise statt. Die Interpolation im Hinblick auf die Verstärkung findet über einen Umweg statt, nämlich über eine lineare Interpolation 90 der Rauschleistungsgrenze q₀, q₁. Im Vergleich zu einer unmittelbaren Interpolation über den Verstärkungswert führt die lineare Interpolation bezüglich der Rauschleistungsgrenze zu einem besseren Hörergebnis bzw. weniger hörbaren Artefakten.

Im folgenden wird nun anhand von Fig. 6 die weitere Verarbeitung des pre- bzw. vorgefilterten Signals beschrieben, welche im wesentlichen eine Quantisierung und eine Redundanzreduktion umfaßt. Zunächst werden die von dem parametrisierbaren Prefilter 30 ausgegebenen gefilterten Abtastwerte in dem Buffer 38 gespeichert und gleichzeitig von dem Buffer 38 zu dem Multiplizierer 40 durchgelassen, wo sie wiederum, da es ihr erster Durchlauf ist, zunächst unverändert, nämlich mit einem Skalierungsfaktor von Eins, durch den Multiplizierer 40 an den Quantisierer 28 weitergegeben werden. Dort werden die gefilterten Audiowerte oberhalb einer oberen Schranke in einem Schritt 110 abgeschnitten und daraufhin in einem Schritt 112 quantisiert. Die beiden Schritte 110 und 112 werden von dem Quantisierer 28 ausgeführt. Insbesondere werden die beiden Schritte 110 und 112 von dem Quantisierer 28 bevorzugter Weise in einem Schritt ausgeführt, indem die gefilterten Audiowerte s' mit einer Quantisierungsstufenfunktion quantisiert werden, die die beispielsweise in einer Fließkommadarstellung vorliegenden gefilterten Abtastwerte s' auf eine Mehrzahl von ganzzahligen Quantisierungsstufenwerten bzw. -indizes abbildet und ab einem gewissen Schwellwert für die gefilterten Abtastwerte flach verläuft, so daß gefilterte Abtastwerte, die größer als der Schwellwert sind, auf ein und dieselbe Quantisierungsstufe quantisiert werden. Ein Beispiel für eine solche Quantisierungsstufenfunktion ist in Fig. 7a dargestellt.

Die quantisierten gefilterten Abtastwerte sind in Fig. 7a mit σ' bezeichnet. Die Quantisierungsstufenfunktion ist vorzugsweise eine Quantisierungsstufenfunktion mit unterhalb des Schwellwertes konstanter Schrittweite, d.h. der Sprung auf die nächste Quantisierungsstufe findet stets nach einem konstanten Intervall entlang der Eingangswerte S' statt. In der Implementierung wird die Schrittweite zum Schwellwert derart eingestellt, daß die Anzahl an Quantisierungsstufen vorzugsweise einer Potenz von 2 entspricht. Im Vergleich zur Fließkommadarstellung der eingehenden gefilterten Abtastwerte s' ist der Schwellwert kleiner, so daß ein Maximalwert des darstellbaren Bereichs der Fließkommadarstellung den Schwellwert übertrifft.

Der Grund für den Schwellwert besteht darin, daß beobachtet worden ist, daß das gefilterte Audiosignal, das von dem Prefilter 30 ausgegeben wird, vereinzelt Audiowerte aufweist, die sich aufgrund einer ungünstigen Akkumulation von Oberwellen zu sehr großen Werten aufsummieren. Ferner ist beobachtet worden, daß ein Abschneiden dieser Werte, wie es durch die in Fig. 7a gezeigte Quantisierungsstufenfunktion erzielt wird, zu einer hohen Datenreduktion, aber nur zu einer geringfügigen Beeinträchtigung der Audioqualität führt. Vielmehr entstehen diese vereinzelten Stellen im gefilterten Audiosignal künstlich durch die frequenzselektive Filterung im parametrisierbaren Filter 30, so daß ein Abschneiden derselben die Audioqualität nur geringfügig beeinträchtigt.

Ein etwas konkreteres Beispiel für die in Fig. 7a gezeigte Quantisierungsstufenfunktion wäre eine solche, die bis zum Schwellwert alle gefilterten Abtastwerte s' auf die nächstgelegene Ganzzahl rundet, und von da an alle darüberliegenden gefilterten Abtastwerte auf die höchste Quantisierungsstufe quantisiert, wie z.B. 256. Dieser Fall ist in Fig. 7a dargestellt.

Ein weiteres Beispiel für eine mögliche Quantisierungsstufenfunktion wäre die in Fig. 7b gezeigte. Bis zum Schwellwert entspricht die Quantisierungsstufenfunktion von Fig. 7b derjenigen von Fig. 7a. Anstatt jedoch für Abtastwerte s' oberhalb des Schwellwertes abrupt flach zu verlaufen, verläuft die Quantisierungsstufenfunktion mit einer Steilheit weiter, die kleiner ist als die Steilheit im Bereich unterhalb des Schwellwertes. Anders ausgedrückt ist oberhalb des Schwellwertes die Quantisierungsschrittweite größer. Hierdurch wird ein ähnlicher Effekt erzielt wie mit der Quantisierungsfunktion von Fig. 7a, jedoch mit einerseits mehr Aufwand aufgrund der verschiedenen Schrittweiten der Quantisierungsstufenfunktion oberhalb und unterhalb des Schwellwertes und andererseits einer besserten Audioqualität, da sehr hohe gefilterte Audiowerte s' nicht vollständig abgeschnitten werden, sondern lediglich mit einer größeren Quantisierungsschrittweite quantisiert werden.

Wie es im Vorhergehenden schon beschrieben worden ist, müssen decoderseitig nicht nur die quantisierten und gefilterten Audiowerte σ' zur Verfügung stehen, sondern ferner auch die Eingangsparameter für das Prefilter 30, die der Filterung dieser Werte zugrundegelegt worden sind, nämlich die Stützstellenparametrisierung inklusive eines Hinweises auf den zugehörigen Verstärkungswert. In einem Schritt 114 unternimmt deshalb der Komprimierer 34 einen ersten Komprimierungsversuch und komprimiert dabei Seiteninformationen beinhaltend die Verstärkungswerte a₀ und a₁ an den Stützstellen, wie z.B. 127 und 255, sowie die Filterkoeffizienten x₀ und x₁ an den Stützstellen und die quantisierten, gefilterten Abtastwerte σ' in ein vorläufiges gefiltertes Signal. Der Komprimierer 34 ist dabei ein verlustfrei arbeitender Codierer, wie z.B. ein Huffman- oder arithmetischer Codierer mit oder ohne Prädiktion und/oder Adaption.

Der Speicher 38, den die abgetasteten Audiowerte σ' durchlaufen, dient als Zwischenspeicher für eine geeignete Blockgröße, mit welcher der Komprimierer 34 die von dem Quantisierer 28 ausgegebenen quantisierten, gefilterten und, wie im folgenden beschriebenen gegebenenfalls skalierten, Audiowerte σ' verarbeitet. Die Blockgröße kann sich von der Blockgröße der Audioblöcke, wie sie von der Einrichtung 20 verwendet werden, unterscheiden.

Wie bereits erwähnt hat für den ersten Komprimierungsversuch die Bitratensteuerung 36 den Multiplizierer 40 mit einem Multiplikator von 1 angesteuert, so daß die gefilterten Audiowerte von dem Prefilter 30 unverändert zu dem Quantisierer 28 und von dort aus als quantisierte, gefilterte Audiowerte zu dem Komprimierer 34 gelangen. Der Komprimierer 34 überwacht in einem Schritt 116, ob eine gewisse Kompressionsblockgröße, d.h. eine gewisse Anzahl von quantisierten, abgetasteten Audiowerten, in das vorläufige codierte Signal codiert worden ist, oder ob weitere quantisierte, gefilterte Audiowerte σ' in das aktuelle vorläufige codierte Signal zu codieren sind. Ist die Kompressionsblockgröße nicht erreicht, führt der Komprimierer 34 die aktuelle Kompression 114 weiter durch. Ist die Kompressionsblockgröße jedoch erreicht, überprüft in einem Schritt 118 die Bitratensteuerung 36, ob die für die Komprimierung benötigte Bitmenge größer als eine von einer erwünschten Bitrate vorgeschriebene Bitmenge ist. Ist dies nicht der Fall, überprüft die Bitratensteuerung 36 in einem Schritt 120, ob die benötigte Bitmenge kleiner als die durch die erwünschte Bitrate vorgeschriebene Bitmenge ist. Ist dies der Fall, fügt die Bitratensteuerung 36 das codierte Signal in Schritt 122 mit Füllbits auf, bis die durch die erwünschte Bitrate vorgeschriebene Bitmenge erreicht ist. Anschließend erfolgt in Schritt 124 die Ausgabe des codierten Signals. Alternativ zu Schritt 122 könnte die Bitratensteuerung 36 den in dem Speicher 38 noch gespeicherten, zuletzt der Kompression zugrundeliegenden Kompressionsblock von gefilterten Audiowerten σ' in mit einem Multiplikator größer 1 durch den Multiplizierer 40 multiplizierter Form an den Quantisierer 28 zum erneuten Durchlaufen der Schritte 110 - 118 weiterleiten, bis die durch die erwünschte Bitrate vorgeschriebene Bitmenge erreicht ist, wie es durch einen gestrichelten Schritt 125 angezeigt ist.

Ergibt jedoch die Überprüfung in Schritt 118, daß die benötigte Bitmenge größer als die von der erwünschten Bitrate vorgeschriebene ist, ändert die Bitratensteuerung 36 den Multiplikator für den Multiplizierer 40 auf einen Faktor zwischen 0 und 1 ausschließlich. Dies führt sie in Schritt 126 durch. Nach dem Schritt 126 sorgt die Bitratensteuerung 36 dafür, daß der Speicher 38 den letzten der Kompression zugrundeliegenden Kompressionsblock von gefilterten Audiowerten σ' erneut ausgibt, wobei dieselben daraufhin mit dem in Schritt 126 eingestellten Faktor multipliziert werden und erneut dem Quantisierer 28 zugeführt werden, woraufhin die Schritte 110 - 118 erneut durchgeführt werden und das bisher vorläufig kodierte Signal verworfen wird.

Es wird darauf hingewiesen, daß bei erneutem Durchführen der Schritte 110 - 116 in dem Schritt 114 freilich auch der in dem Schritt 126 (oder dem Schritt 125) verwendete Faktor in das codierte Signal eingebunden wird.

Der Sinn der Vorgehensweise nach Schritt 126 besteht darin, daß durch den Faktor die effektive Schrittweite des Quantisierers 28 erhöht wird. Dies bedeutet, daß das resultierende Quantisierungsrauschen gleichmäßig oberhalb der Maskierungsschwelle liegt, was zu hörbaren Störungen bzw. hörbarem Rauschen führt, aber dafür eine reduzierte Bitrate ergibt. Wird nach erneutem Durchlaufen der Schritte 110 - 116 in Schritt 118 erneut festgestellt, daß die benötigte Bitmenge größer als die von der gewünschten Bitrate vorgeschriebene ist, wird der Faktor in Schritt 126 weiter reduziert usw.

Wenn die Daten schließlich bei Schritt 124 als codiertes Signal ausgegeben werden, wird der nächste Kompressionsblock von den darauffolgenden quantisierten, gefilterten Audiowerten σ' durchgeführt.

Es wird noch darauf hingewiesen, dass auch ein anderer vorinitialisierte Wert für den Multiplikationsfaktor verwendet werden könnte als 1, nämlich beispielsweise 1. Dann fände auf jeden Fall, also ganz oben in Fig. 6, vorab eine Skalierung statt.

Fig. 5b veranschaulicht noch einmal das sich ergebende codierte Signal, das allgemein mit 130 angezeigt ist. Das codierte Signal umfaßt Seiteninformationen und dazwischenliegende Hauptdaten. Die Seiteninformationen umfassen, wie bereits erwähnt, Informationen, aus denen für spezielle Audioblöcke, nämlich Audioblöcke, bei denen sich in der Folge von Audioblöcken eine signifikante Änderung in den Filterkoeffizienten ergeben hat, der Wert des Verstärkungswertes und der Wert der Filterkoeffizienten hergeleitet werden kann. Gegebenenfalls umfassen die Seiteninformationen ferner weitere Informationen, die sich auf den für die Bitsteuerung verwendeten Verstärkungswert beziehen. Aufgrund der gegenseitigen Abhängigkeit zwischen Verstärkungswert und Rauschleistungsgrenze q können die Seiteninformationen wahlweise neben dem Verstärkungswert a_{#} zu einer Stützstelle # auch die Rauschleistungsgrenze q_{#} umfassen, oder auch nur letztere. Innerhalb des codierten Signals sind die Seiteninformationen vorzugsweise derart angeordnet, daß die Seiteninformationen zu Filterkoeffizienten und zugehörigem Verstärkungswert bzw. zugehöriger Rauschleistungsgrenze vor den Hauptdaten zu dem Audioblock von quantisierten, gefilterten Audiowerten σ' angeordnet sind, aus dem diese Filterkoeffizienten mit zugehörigem Verstärkungswert bzw. zugehöriger Rauschleistungsgrenze abgeleitet worden sind, also die Seiteinformationen a₀, x₀(i) nach dem Block -1 und die Seiteinformationen a₁, x₁ (i) nach dem Block 1. Anders ausgedrückt sind die Hauptdaten, d.h. die quantisierten, gefilterten Audiowerte σ', ab exklusive einem Audioblock der Art, bei der sich eine in der Folge von Audioblöcken signifikante Änderung in den Filterkoeffizienten ergeben hat, bis zu einschießlich dem nächsten Audioblock dieser Art, in Fig. 5b beispielsweise die Audiowerte σ'(t₀) - σ'(t₂₅₅), immer zwischen dem Seiteninformationsblock 132 zu dem ersteren dieser beiden Audioblöcke (Block -1) und dem weiteren Seiteninformationsblock 134 zu dem zweiten dieser beiden Audioblöcke (Block 1) angeordnet.. Die Audiowerte σ'(t₀) - σ'(t₁₂₇) sind wie im vorhergehenden bezugnehmend auf Fig. 5a erwähnt allein mittels der Seiteninformationen 132 erhalten worden bzw. dekodierbar, während die Audiowerte σ'(t₁₂₈)- σ'(t₂₅₅) durch Interpolation mittels der Seiteninformationen 132 als Stützwerte an der Stützstelle mit der Abtastwertnummer 127 und mittels der Seiteninformationen 134 als Stützwerte an der Stützstelle mit der Abtastwertnummer 255 erhalten worden sind und somit nur mitels beider Seiteninformationen dekodierbar sind.

Ferner werden die Seiteninformationen betreffend den Verstärkungswert bzw. die Rauschleistungsgrenze und die Filterkoeffizienten in jedem Seiteninformationsblock 132 und 134 nicht immer unabhängig voneinander eingebunden. Vielmehr werden diese Seiteninformationen in Differenzen zu dem vorhergehenden Seiteninformationsblock übertragen. In Fig. 5b enthält beispielsweise der Seiteninformationsblock 132 Verstärkungswert a₀ und Filterkoeffizienten x₀ bezüglich der Stützstelle zum Zeitpunkt t₋₁. In dem Seiteninformationsblock 132 sind diese Werte aus dem Block selbst herleitbar. Aus dem Seiteninformationsblock 134 sind jedoch die Seiteninformationen betreffend die Stützstelle zum Zeitpunkt t₂₅₅ nicht mehr aus diesem Block allein herleitbar. Vielmehr umfaßt der Seiteninformationsblock 134 lediglich Informationen über Differenzen des Verstärkungswertes a₁ der Stützstelle zum Zeitpunkt t₂₅₅ zu dem Verstärkungswert der Stützstelle zum Zeitpunkt to und die Differenzen der Filterkoeffizienten x₁ zu den Filterkoeffizienten x₀. Der Seiteninformationsblock 134 enthält folglich lediglich die Informationen zu a₁ - a₀ und x₁(i) - x₀(i) . Zu intermittierenden Zeitpunkten sollten jedoch die Filterkoeffizienten und der Verstärkungswert bzw. die Rauschleistungsgrenze voll und nicht nur als Differenz zur vorhergehenden Stützstelle übertragen werden, wue z.B. jede Sekunde, um einem Empfänger bzw. Dekodierer das einklinken in einen laufenden Strom von Codierungsdaten zu ermöglichen, wie es im folgenden noch erörtert wird.

Diese Art des Einbindens der Seiteninformationen in die Seiteninformationsblöcke 132 und 134 bietet den Vorteil der Möglichkeit einer höheren Komprimierungsrate. Der Grund dafür besteht darin, daß, obwohl die Seiteninformationen möglichst nur dann übertragen werden, wenn sich eine ausreichende Änderung der Filterkoeffizienten zu den Filterkoeffizienten einer vorhergehenden Stützstelle ergeben hat, sich der Aufwand der Differenzbildung codiererseitig bzw. Summenbildung decodierseitig lohnt, da die sich ergebenden Differenzen trotz der Abfrage in Schritt 66 klein sind, um somit Vorteile bei der Entropiecodierung zu ermöglichen.

Nachdem im Vorhergehenden ein Ausführungsbeispiel für einen Audiocodierer beschrieben worden ist, wird im folgenden ein Ausführungsbeispiel für einen Audiodecodierer beschrieben, der geeignet ist, das durch den Audiocodierer 10 von Fig. 1 erzeugte codierte Signal in ein decodiertes, abspielbares bzw. weiterverarbeitbares Audiosignal zu decodieren.

Der Aufbau dieses Decodierers ist in Fig. 8 gezeigt. Der Decodierer, der allgemein mit 210 angezeigt ist, umfaßt einen Dekomprimierer 212, einen FIFO-Speicher 214, einen Multiplizierer 216 und ein parametrisierbares Postfilter 218. Dekomprimierer 212, FIFO-Speicher 214, Multiplizierer 216 und parametrisierbares Postfilter 218 sind in dieser Reihenfolge zwischen einen Dateneingang 220 und einen Datenausgang 222 des Decodierers 210 geschaltet, wobei am Dateneingang 220 das codierte Signal erhalten wird und am Datenausgang 222 das decodierte Audiosignal ausgegeben wird, das sich lediglich durch das durch den Quantisierer 28 im Audiocodierer 10 erzeugte Quantisierungsrauschen von dem ursprünglichen Audiosignal am Dateneingang 12 des Audiocodierers 10 unterscheidet. Der Dekomprimierer 212 ist an einem weiteren Datenausgang mit einem Steuereingang des Multiplizierers 216 verbunden, um an denselben einen Multiplikator weiterzuleiten, und über einen weiteren Datenausgang mit einem Parametrisierungseingang des parametrisierbaren Postfilters 218.

Wie es in Fig. 9 gezeigt ist, dekomprimiert der Dekomprimierer 212 in einem Schritt 224 zunächst das am Dateneingang 220 anliegende komprimierte Signal, um an die quantisierten, gefilterten Audiodaten, nämlich die Abtastwerte σ', sowie die dazugehörigen Seiteninformationen in den Seiteninformationsblöcken 132, 134 zu gelangen, die ja die Filterkoeffizienten und Verstärkungswerte oder, anstelle der Verstärkungswerte, die Rauschleistungsgrenzen, an den Stützstellen anzeigen.

Wie es in Fig. 10 gezeigt ist, überprüft der Dekomprimierer 212 in einem Schritt 226 das dekomprimierte Signal in der Reihenfolge seiner Ankunft, ob darin Seiteninformationen mit Filterkoeffizienten enthalten sind, und zwar in in sich abgeschlossener Form ohne Differenzbezugnahme auf einen vorhergehenden Seiteninformationsblock. Anders ausgedrückt, sucht der Dekomprimierer 212 nach dem ersten Seiteninformationsblock 132. Sobald der Dekomprimierer 212 fündig geworden ist, werden die quantisierten, gefilterten Audiowerte σ' in einem Schritt 228 in dem FIFO-Speicher 214 zwischengespeichert. Ist während des Schrittes 228 ein vollständiger Audioblock von quantisierten, gefilterten Audiowerte σ' eingespeichert worden, ohne daß unmittelbar ein Seiteninformationsblock folgt, so wird dieser innerhalb des Schrittes 228 zunächst mittels der in in dem Schritt 226 empfangenen Seiteninformationen enthaltenen Informationen über Parametrisierung und Verstärkungswert in dem Postfilter postgefiltert und im Multiplizierer 216 verstärkt, wodurch er dekodiert und damit der zugehörige dekodierte Audioblock erhalten wird.

In einem Schritt 230 überwacht der Dekomprimierer 212 das dekomprimierte Signal auf das Auftauchen eines irgendwie gearteten Seiteninformationsblocks, nämlich mit absoluten Filterkoeffizienten oder Filterkoeffizienten-Differenzen zu einem vorhergehenden Seiteninformationsblock hin. In dem Beispiel von Fig. 5b würde beispielsweise der Dekomprimierer 212 auf die Erkennung des Seiteninformationsblocks 132 im Schritt 226 in dem Schritt 230 das Auftauchen des Seiteninformationsblocks 134 erkennen. Dabei wäre bereits in Schritt 228 der Block von quantisierten, gefilterten Audiowerten σ' (t₀) - σ' (t₁₂₇) dekodiert worden, und zwar unter Verwendung der Seiteninformationen 132. Solange der Seiteninformationsblock 134 im dekomprimierten Signal also noch nicht auftritt, wird die Zwischenspeicherung und die eventuelle Dekodierung von Blöcken vermittels der Seiteninformationen aus Schritt 226, wie es im vorhergehenden beschrieben wurde, im Schritt 228 fortgesetzt.

Sobald der Seiteninformationsblock 134 auftritt, berechnet der Dekomprimierer 212 im Schritt 232 durch Summieren der Differenzwerte in dem Seiteninformationsblock 134 zu den Parameterwerten in dem Seiteninformationsblock 132 die Parameterwerte an der Stützstelle 1, d.h. a₁, x₁(i) . Freilich entfällt der Schritt 232 falls der aktuelle Seiteninformationsblock ein in sich abgeschlossener Seiteninformationsblock ohne Differenzen ist, was, wie im vorhergehenden beschrieben beispielsweise alle Sekunde der Fall sein kann.Damit die Wartezeit für den Decodierer 210 nicht zu lange ist, werden Seiteninformationsblöcke 132, bei denen die Parameterwerte absolut, d.h. ohne Relation zu einem anderen Seiteninformationsblock, herleitbar sind, in genügend kleinen Abständen angeordnet, so daß die Einschaltzeit bzw. die Totzeit beim Einschalten des Audiocodierers 210 bei beispielsweise einer Funkübertragung oder Rundfunkübertragung nicht zu groß ist. Vorzugsweise sind auch die Anzahl der dazwischen angeordneten Seiteninformationsblöcke 134 mit den Differenzwerten in einer festen vorbestimmten Anzahl zwischen den Seiteninformationsblöcken 132 angeordnet, so daß der Decodierer weiß, wann wieder ein Seiteninformationsblock der Art 132 in dem codierten Signal zu erwarten ist. Alternativ werden die verschiedenen Seiteninformationsblocktypen durch entsprechende Flags angezeigt.

Wie es nun in Fig. 11 gezeigt ist, wird, nachdem nun ein Seiteninformationsblock für eine neue Stützstelle erreicht worden ist, und zwar insbesonder nach Schritt 226 oder 232, zunächst ein Abtastwertindex j auf 0 im Schritt 234 initialisiert. Dieser Wert entspricht der Abtastposition des ersten Abtastwertes in dem aktuell in dem FIFO 214 verbliebenen Audioblock, auf den sich die aktuellen Seiteninformationen beziehen. Schritt 234 wird von dem parametrisierbaren Postfilter 218 durchgeführt. Das Postfilter 218 führt danach in einem Schritt 236 eine Berechnung der Rauschleistungsgrenze an der neuen Stützstelle durch, wobei dieser Schritt dem Schritt 84 von Fig. 4 entspricht und gegebenenfalls entfallen kann, wenn beispielsweise die Rauchleistungsgrenze an den Stützstellen zusätzlich zu den Verstärkungswerten übertragen wird. In nachfolgenden Schritten 238 und 240 führt daraufhin das Postfilter 218 Interpolationen bezüglich der Filterkoeffizienten und der Rauschleistungsgrenzen durch, die den Interpolationen 88 und 90 von Fig. 4 entsprechen. Die nachfolgende Berechnung des Verstärkungswertes für die Abtastposition j auf der Basis der interpolierten Rauschleistungsgrenze und den interpolierten Filterkoeffizienten aus den Schritten 238 und 240 in Schritt 242 entspricht dem Schritt 92 von Fig. 4. In einem Schritt 244 wendet daraufhin das Postfilter 218 den in Schritt 242 berechneten Verstärkungswert sowie die interpolierten Filterkoeffizienten auf den Abtastwert an der Abtastposition j an. Dieser Schritt unterscheidet sich von dem Schritt 94 von Fig. 4 dadurch, daß die interpolierten Filterkoeffizienten derart auf die quantisierten, gefilterten Abtastwerte σ' angewendet werden, daß die Übertragungsfunktion des parametrisierbaren Postfilters nicht dem Inversen der Mithörschwelle, sondern der Mithörschwelle selbst entspricht. Ferner führt das Postfilter nicht eine Multiplikation mit dem Verstärkungswert, sondern eine Division durch den Verstärkungswert an dem quantisierten, gefilterten Abtastwert σ' oder bereits zurückgefilterten, quantisierten, gefilterten Abtastwert an der Position j durch.

Hat das Postfilter 218 noch nicht die aktuelle Stützstelle mit der Abtastposition j erreicht, was dasselbe in Schritt 246 überprüft, inkrementiert es in Schritt 248 den Abtastpositionsindex j und beginnt die Schritte 238 - 246 von neuem. Erst wenn die Stützstelle erreicht ist, wendet sie den Verstärkungswert und die Filterkoeffizienten der neuen Stützstelle auf den Abtastwert an der Stützstelle an, nämlich in Schritt 250. Wiederum umfaßt die Anwendung wie im Schritt 218 anstatt einer Multiplikation eine Division mittels des Verstärkungswertes und eine Filterung mit einer Übertragungsfunktion gleich der Mithörschwelle und nicht dem Inversen letztgenannter. Nach Schritt 250 ist der aktuelle Audioblock durch Interpolation zwischen zwei Stützstellenparametrisierungen dekodiert.

Wie bereits erwähnt, wird durch die Filterung und die Anwendung des Verstärkungswertes in den Schritten 218 und 224 das durch die Quantisierung bei der Codierung in Schritt 110 bzw. 112 eingefügte Rauschen sowohl in Form als auch in Höhe an die Mithörschwelle angepaßt.

Es wird noch darauf hingewiesen, daß in dem Fall, daß die quantisierten, gefilterten Audiowerte aufgrund der Bitratensteuerung vor der Codierung in das codierte Signal noch einer weiteren Multiplikation in Schritt 126 unterzogen worden sind, dieser Faktor in den Schritten 218 und 224 ebenfalls berücksichtigt werden kann. Alternativ können freilich die durch den Prozeß von Fig. 11 erhaltenen Audiowerte einer weiteren Multiplikation unterzogen werden, um die um einer niedrigern Bitrate willen geschwächten Audiowerte wieder entsprechend zu verstärken.

Hinsichtlich der Figuren 3, 4, 6 und 9 - 11 wird darauf hingewiesen, daß dieselben Flußdiagramme zeigen, welche die Arbeitsweise des Codierers von Fig. 1 oder des Decodierers von Fig. 8 veranschaulichen, und daß jeder der in diesen Flußdiagrammen durch einen Block dargestellten Schritte wie beschrieben in einer entsprechenden Einrichtung implementiert ist, wie es im vorhergehenden beschrieben wurde. Die Implementierung der einzelnen Schritte kann dabei in Hardware, als ASIC-Schaltungsteil, oder in Software, als Unterroutinen, realisiert sein. Insbesondere zeigen in diesen Figuren die in den Blöcken eingeschrieben Erläuterungen grob an, auf welchen Vorgang sich der jeweilige Schritt bezieht, der dem jeweiligen Block entspricht, während die Pfeile zwischen den Blöcken die Reihenfolge der Schritte bei Betrieb des Codierers bzw. Dekodierers veranschaulichen.

Bezug nehmend auf die vorhergehende Beschreibung wird noch darauf hingewiesen, daß das oben dargestellte Codierschema in verschiedener Hinsicht variiert werden kann. Beispielsweise ist es nicht notwendig, daß eine Parametrisierung und ein Verstärkungswert oder eine Rauschleistungsgrenze, wie sie für einen bestimmten Audioblock bestimmt worden sind, als für einen bestimmten Audiowert unmittelbar gültig angesehen werden sollen, wie in dem vorhergehenden Ausführungsbeispiel der jeweils letzte Audiowert jedes Audioblocks, d.h. des 128sten Werts in diesem Audioblock, so daß für diesen Audiowert die Interpolation unterbleiben kann. Vielmehr ist es möglich, diese Stützstellenparameterwerte auf eine Stützstelle zu beziehen, die sich zeitlich zwischen den Abtastzeitpunkten tₙ mit n = 0, ..., 127 der Audiowerte dieses Audioblocks befindet, so daß für jeden Audiowert eine Interpolation notwendig wäre. Insbesondere kann die für einen Audioblock bestimmte Parametrisierung bzw. der für diesen Audioblock bestimmte Verstärkungswert auch auf einen anderen Wert unmittelbar angewendet werden, wie z.B. den Audiowert in der Mitte des Audioblocks, wie z.B. den 64sten Audiowert in dem Fall der obigen Blockgröße von 128 Audiowerten.

Ferner wird darauf hingewiesen, daß sich obiges Ausführungsbeispiel auf ein Audiocodierungsschema bezog, das darauf ausgelegt war, ein codiertes Signal mit einer gesteuerten Bitrate zu erzeugen. Die Steuerung der Bitrate ist aber nicht in jedem Anwendungsfall erforderlich. Deshalb können die entsprechenden Schritte 116 - 122 und 126 bzw. 125 auch weggelassen werden.

Hinsichtlich des Bezug nehmend auf den Schritt 114 erwähnten Komprimierungsschemas wird der Vollständigkeit halber auch auf das in der Beschreibungseinleitung beschriebene Dokument von Schuller et. al. verwiesen, und insbesondere auf Gliederungspunkt IV, dessen Inhalt hiermit bezüglich der Redundanzreduktion mittels verlustloser Codierung hiermit unter Bezugnahme aufgenommen wird.

Bezug nehmend auf die vorhergehende Beschreibung wird ferner auf folgendes hingewiesen. Obwohl im Vorhergehenden die vorliegende Erfindung Bezug nehmend auf ein spezielles Audiocodierschema beschrieben worden ist, das kurze Verzögerungszeiten ermöglicht, ist die vorliegenden Erfindung freilich auch bei anderen Audiocodierungen anwendbar. So wäre beispielsweise auch ein Audiocodierungsschema denkbar, bei dem das codierte Signal aus den quantisierten, gefilterten Audiowerten an sich besteht, ohne daß eine Redundanzreduktion durchgeführt wird. Demgemäß wäre es aber auch denkbar, die frequenzselektive Filterung anders als die im Vorhergehenden beschriebene Weise, nämlich codiererseitig mit einer Übertragungsfunktion gleich dem Inversen der Mithörschwelle und decoderseitig mit einer Übertragungsfunktion gleich der Mithörschwelle, durchzuführen.

Ferner können einzelne Aspekte obiger Ausführungsbeispiele auch weggelassen werden. So ist es beispielsweise unter Verringerung des Kompressionsverhältnisses ebenfalls möglich, die Seiteninformationen bezüglich jeden Audioblocks zu übermitteln, die Interpolation wegzulassen und/oder die Parameter in den Seiteninformationen immer in in sich abgeschlossenen Seiteninformationsblöcken zu übertragen und nicht als Differenzen, die sich auf vorhergehende Seiteninformationsblöcke beziehen.

Ferner ist die vorliegende Erfindung nicht auf Audiosignale begrenzt. Sie ist ferner auch bei anderen Informationssignalen anwendbar, nämlich beispielweise bei Videosignalen bestehend aus einer Folge von Frames, d.h. einer Folge von Pixelarrays.

Jedenfalls liefert aber obiges Audiocodierungsschema eine Möglichkeit zur Begrenzung der Bitrate bei einem Audiocodierer mit sehr geringer Verzögerungszeit. Die bei der Codierung abhängig vom Audiosignal entstehenden Bitraten-Spitzen werden dadurch vermieden, daß der Ausgangswertebereich des Prefilters begrenzt wird. Wiewohl es folglich der Natur der zu übertragenden Audiosignale entspricht, daß sie zu unterschiedlich hohen Bitraten für die Übertragung führen, nämlich komplexere Audiosignale zu höheren Bitraten und weniger komplexe zu geringern Bitraten, kann stets eine Obergrenze für die Bitrate der Übertragung eingehalten werden, die oftmals beispielsweise bei drahtlosen Übertragungsmedien existiert. Die Änderung der Quantisierungsstufenfunktion oberhalb der Schwelle ist ein geeignetes Mittel, um die Bitrate auf das zulässige Maximum zu begrenzen.

Bei obigen Ausführungsbeispielen bestand der Codierer aus einem Prefilter, das das Audiosignal geeignet formt, einem Quantisierer mit einer Quantisiererungsstufenhöhe, gefolgt von einem Entropiecodierer. Der Quantisierer erzeugte Werte, die auch Indizes genannt werden. Im allgemeinen bedeuten höhere Indizes auch eine höhere damit verbundene Bitrate, die jedoch dadurch vermieden wurde, daß der Bereich der Indizes begrenzt (Fig. 7a) bzw. ausgedünnt (Fig. 7b) wurde, allerdings mit der Möglichkeit der Verschlechterung der Audioqualität.

Ferner wird Bezug nehmend auf das vorhergehende Ausführungsbeispiel noch auf folgendes hingewiesen. Obwohl im Vorhergehenden beschrieben worden ist, daß der Schwellwert bei der Quantisierung immer konstant bleibt bzw. auch die Quantisierungsstufenfunktion immer konstant bleibt, d.h. stets die in dem gefilterten Audiosignal erzeugten Artefakte mit gröberer Quantisierung quantisiert bzw. abgeschnitten werden, wodurch die Audioqualität gegebenenfalls hörbar verschlechtert werden könnte, ist es ferner möglich, diese Maßnahme erst dann zu verwenden, wenn es die Komplexität des Audiosignals erfordert, nämlich dann, wenn die zur Codierung notwendige Bitrate eine erwünschte Bitrate überschreitet. In diesem Fall könnte zusätzlich zu den in Fig. 7a und 7b. gezeigten Quantisierungsstufenfunktionen beispielsweise eine solche mit einer über den ganzen möglichen Wertebereich am Ausgang des Prefilters konstanten Quantisierungsschrittweite verwendet werden und der Quantisierer würde beispielsweise auf ein Signal ansprechen, um entweder die Quantisierungsstufenfunktion mit stets konstanter Quantisierungsschrittweite oder eine der Quantisierungsstufenfunktionen nach Fig. 7a oder 7b zu verwenden, so daß durch das Signal dem Quantisierer mitgeteilt werden könnte, bei geringfügiger Audioqualitätsverschlechterung die Quantisierungsstufenverringerung oberhalb des Schwellwertes bzw. das Abschneiden oberhalb des Schwellwertes durchzuführen. Alternativ könnte auch graduell der Schwellwert allmählich verringert werden. In diesem Fall könnte die Schwellwertverringerung anstatt der Faktorverringerung von Schritt 126 durchgeführt werden. Nach einem ersten Komprimierungsversuch ohne Schritt 110 könnte also das vorläufig komprimierte Signal lediglich erst dann in einem modifizierten Schritt 126 einer selektiven Schwellwertquantisierung unterzogen werden, wenn die Bitrate immer noch zu hoch ist (118). In einem erneuten Durchgang würden dann die gefilterten Audiowerte mit der Quantisierungsstufenfunktion quantisiert werden, die einen flacheren Verlauf oberhalb der Audioschwelle aufweist. Weitere Bitratenreduktionen könnten in dem modifizierten Schritt 126 noch durch Reduzieren des Schwellwertes und damit einer weiteren Modifikation der Quantisierungsstufenfunktion durchgeführt werden.

Insbesondere wird darauf hingewiesen, dass abhängig von den Gegebenheiten das erfindungsgemäße Quantisierungsschema auch in Software implementiert sein kann. Die Implementierung kann auf einem digitalen Speichermedium, insbesondere einer Diskette oder einer CD mit elektronisch auslesbaren Steuersignalen erfolgen, die so mit einem programmierbaren Computersystem zusammenwirken können, daß das entsprechende Verfahren ausgeführt wird. Allgemein besteht die Erfindung somit auch in einem Computerprogrammprodukt mit auf einem maschinenlesbaren Träger gespeicherten Programmcode zur Durchführung des erfindungsgemäßen Verfahrens, wenn das Computerprogrammprodukt auf einem Rechner abläuft. In anderen Worten ausgedrückt kann die Erfindung somit als ein Computerprogramm mit einem Programmcode zur Durchführung des Verfahrens realisiert werden, wenn das Computerprogramm auf einem Computer abläuft.

Insbesondere können obige Verfahrensschritte in den Blöcken der Flußdiagramme einzeln oder zu mehreren in Unterprogrammroutinen implementiert sein. Alternativ ist freilich auch eine Implementierung einer erfindungsgemäßen Vorrichtung in Form einer Integrierten Schaltung möglich, bei der diese Blöcke beispielsweise als einzelne Schaltungsteile einer ASIC implementiert sind.

Insbesondere wird darauf hingewiesen, dass abhängig von den Gegebenheiten das erfindungsgemäße Schema auch in Software implementiert sein kann. Die Implementation kann auf einem digitalen Speichermedium, insbesondere einer Diskette oder einer CD mit elektronisch auslesbaren Steuersignalen erfolgen, die so mit einem programmierbaren Computersystem zusammenwirken können, dass das entsprechende Verfahren ausgeführt wird. Allgemein besteht die Erfindung somit auch in einem Computerprogrammprodukt mit auf einem maschinenlesbaren Träger gespeicherten Programmcode zur Durchführung des erfindungsgemäßen Verfahrens, wenn das Computerprogrammprodukt auf einem Rechner abläuft. In anderen Worten ausgedrückt kann die Erfindung somit als ein Computerprogramm mit einem Programmcode zur Durchführung des Verfahrens realisiert werden, wenn das Computerprogramm auf einem Computer abläuft.

## Patentansprüche

1. Vorrichtung zum Quantisieren eines Informationssignals einer Folge von Informationswerten, wobei das Informationssignal ein Audiosignal ist und die Informationswerte Audiowerte sind, mit folgenden Merkmalen:
eine Einrichtung (20) zum Ermitteln einer ersten Mithörschwelle für einen Block von Audiowerten einer Folge von Audiowerten;
eine Einrichtung (24) zum Berechnen einer Version einer Parametrisierung eines parametrisierbaren Filters, so daß dessen Übertragungsfunktion in etwa dem Inversen des Betrags der ersten Mithörschwelle entspricht;
eine Einrichtung (30) zum frequenzselektiven Filtern der Folge von Audiowerten, um eine Folge von gefilterten Audiowerten zu erhalten;
eine Einrichtung (28) zum Quantisieren der gefilterten Audiowerte, um eine Folge von quantisierten Audiowerten zu erhalten, mittels einer Quantisierungsstufenfunktion, die die gefilterten Audiowerte auf die quantisierten Audiowerte abbildet, und deren Verlauf unterhalb eines Schwelleninformationswerts steiler ist als oberhalb des Schwelleninformationswerts;
wobei die Einrichtung (30) zum frequenzselektiven Filtern folgende Einrichtung aufweist:
eine Einrichtung zum Filtern eines vorbestimmten Blocks von Audiowerten der Folge von Audiowerten mit dem parametrisierbaren Filter unter Verwendung einer vorbestimmten Parametrisierung, die in vorbestimmter Weise von der Version der Parametrisierung abhängt, um einen Block der gefilterten Audiowerte zu erhalten.

2. Vorrichtung gemäß Anspruch 1, bei der die Einrichtung zum Ermitteln einer Mithörschwelle ausgebildet ist, um ferner eine weitere, zweite Mithörschwelle für einen weiteren, zweiten Block von Audiowerten zu ermitteln, und die Einrichtung zum Berechnen ausgebildet ist, um eine Version einer weiteren, zweiten Parametrisierung des parametrisierbaren Filters zu berechnen, so daß dessen Übertragungsfunktion in etwa dem Inversen des Betrags der zweiten Mithörschwelle entspricht, wobei die Einrichtung zum frequenzselektiven Filtern folgende Einrichtungen aufweist:
eine Einrichtung zum Interpolieren zwischen der Version der ersten Parametrisierung und der Version der zweiten Parametrisierung, um für einen vorbestimmten Audiowert des vorbestimmten Blocks von Audiowerten eine Version einer interpolierten Parametrisierung zu erhalten; und
eine Einrichtung zum Anwenden der Version der interpolierten Parametrisierung auf den vorbestimmten Audiowert des vorbestimmten Blocks von Audiowerten.

3. Vorrichtung gemäß Anspruch 2, die ferner eine Einrichtung (22) zum Ermitteln einer ersten Rauschleistungsgrenze abhängig von der ersten Maskierungsschwelle und einer zweiten Rauschleistungsgrenze abhängig von der zweiten Maskierungsschwelle aufweist, und bei der die Einrichtung zum Filtern eine Einrichtung (90) zum Interpolieren zwischen der ersten Rauschleistungsgrenze und der zweiten Rauschleistungsgrenze, um für einen vorbestimmten Audiowert des vorbestimmten Blocks von Audiowerten eine interpolierte Rauschleistungsgrenze zu erhalten, eine Einrichtung (92) zum Ermitteln eines Zwischenskalierungswerts abhängig von einer durch eine Quantisierung gemäß einer vorbestimmten Quantisierungsvorschrift hervorgerufenen Quantisierungsrauschleistung und der interpolierten Rauschleistungsgrenze, und eine Einrichtung (94) zum Anwenden des Zwischenskalierungswerts auf den vorbestimmten Audiowert, um einen skalierten, gefilterten Audiowerte zu erhalten, aufweist.

4. Vorrichtung gemäß Anspruch 3, bei der die Einrichtung zum Interpolieren zwischen der ersten Rauschleistungsgrenze und der zweiten Rauschleistungsgrenze eine lineare Interpolation durchführt.

5. Vorrichtung gemäß Anspruch 3 oder 4, bei der die Einrichtung zum Ermitteln des Zwischenskalierungswertes eine Einrichtung zum Bilden der Wurzel aus dem Quotienten des Quantisierungsrauschens dividiert durch die interpolierte Rauschleistungsgrenze aufweist.

6. Vorrichtung gemäß einem der vorhergehenden Ansprüche, bei der die Einrichtung zum Quantisieren ausgebildet, um das Quantisieren ansprechend auf ein Steuersignal durchzuführen.

7. Vorrichtung gemäß einem der vorhergehenden Ansprüche, die ferner eine Verlustloskomprimierungseinrichtung zum Komprimieren der gefilterten Audiowerte in einen komprimierten Audiostrom aufweist, wobei die Komprimierungseinrichtung ausgebildet ist, um eine Bitrate des komprimierten Audiostroms zu steuern, und um in dem Fall, daß die Bitrate größer als ein Steuerwert ist, das Steuersignal an die Einrichtung zum Quantisieren zu senden.

8. Vorrichtung gemäß einem der vorhergehenden Ansprüche, bei der die Quantisierungsstufenfunktion oberhalb des Schwelleninformationswertes flach verläuft, so daß gefilterte Audiowerte größer dem Schwelleninformationswert auf einen maximalen Quantisierungsstufenwert quantisiert werden.

9. Verfahren zum Quantisieren eines Informationssignals einer Folge von Informationswerten, wobei das Informationssignal ein Audiosignal ist und die Informationswerte Audiowerte sind, mit folgenden Schritten:
frequenzselektives Filtern der Folge von Audiowerten, um eine Folge von gefilterten Audiowerten zu erhalten;
Quantisieren der gefilterten Audiowerte, um eine Folge von quantisierten Audiowerten zu erhalten, mittels einer Quantisierungsstufenfunktion, die die gefilterten Audiowerte auf die quantisierten Audiowerte abbildet, und deren Verlauf unterhalb eines Schwelleninformationswerts steiler ist als oberhalb des Schwelleninformationswerts;
Ermitteln einer Mithörschwelle für einen Block von Audiowerten; und
Berechnen einer Version einer Parametrisierung eines parametrisierbaren Filters, so daß dessen Übertragungsfunktion in etwa dem Inversen des Betrags der ersten Mithörschwelle entspricht,
wobei der Schritt des frequenzselektiven Filterns folgenden Schritt aufweist:
Filtern eines vorbestimmten Blocks von Audiowerten der Folge von Audiowerten mit dem parametrisierbaren Filter unter Verwendung einer vorbestimmten Parametrisierung, die in vorbestimmter Weise von der Version der Parametrisierung abhängt, um einen Block der gefilterten Audiowerte zu erhalten.

10. Computer-Programm mit einem Programmcode angepasst zur Durchführung des Verfahrens nach Anspruch 9, wenn das Computer-Programm auf einem Computer abläuft.

## Claims

1. A device for quantizing an information signal of a sequence of information values, the information signal being an audio signal and the information values being audio values, comprising:
means (20) for determining a first listening threshold for a block of audio values of a sequence of audio values;
means (24) for calculating a version of a parameterization of a parameterizable filter so that the transfer function thereof roughly corresponds to the inverse of the magnitude of the first listening threshold;
means (30) for frequency-selective filtering the sequence of audio values to obtain a sequence of filtered audio values;
means (28) for quantizing the filtered audio values to obtain a sequence of quantized audio values by means of a quantizing step function which maps the filtered audio values to the quantized audio values and the course of which is steeper below a threshold information value than above the threshold information value;
wherein the means (30) for frequency-selective filtering comprises:
means for filtering a predetermined block of audio values of the sequence of audio values with the parameterizable filter using a predetermined parameterization depending in a predetermined manner on the version of the parameterization to obtain a block of the filtered audio values.

2. The device according to claim 1, wherein the means for determining a listening threshold is formed to further determine another second listening threshold for another second block of audio values, and the means for calculating is formed to calculate a version of another second parameterization of the parameterizable filter such that the transfer function thereof roughly corresponds to the inverse of the magnitude of the second listening threshold, wherein the means for frequency-selective filtering comprises:
means for interpolating between the version of the first parameterization and the version of the second parameterization to obtain a version of an interpolated parameterization for a predetermined audio value of the predetermined block of audio values; and
means for applying the version of the interpolated parameterization to the predetermined audio value of the predetermined block of audio values.

3. The device according to claim 2, further comprising means (22) for determining a first noise power limit depending on the first masking threshold and a second noise power limit depending on the second masking threshold, and wherein the means for filtering comprises means (90) for interpolating between the first noise power limit and the second noise power limit to obtain an interpolated noise power limit for a predetermined audio value of the predetermined block of audio values, means (92) for determining an intermediate scaling value depending on a quantizing noise power caused by quantizing according to a predetermined quantizing rule and the interpolated noise power limit, and means (94) for applying the intermediate scaling value to the predetermined audio value to obtain a scaled filtered audio value.

4. The device according to claim 3, wherein the means for interpolating between the first noise power limit and the second noise power limit performs a linear interpolation.

5. The device according to claims 3 or 4, wherein the means for determining the intermediate scaling value comprises means for calculating the root of the quotient of the quantizing noise divided by the interpolated noise power limit.

6. The device according to one of the preceding claims, wherein the means for quantizing is formed to perform quantizing responsive to a control signal.

7. The device according to one of the preceding claims, further comprising lossless compression means for compressing the filtered audio values into a compressed audio stream, wherein the compression means is formed to control a bit rate of the compressed audio stream and to send the control signal to the means for quantizing in the case that the bit rate is greater than a control value.

8. The device according to one of the preceding claims, wherein the quantizing step function has a flat course above the threshold information value such that filtered audio values greater than the threshold information value are quantized to a maximum quantizing step value.

9. A method for quantizing an information signal of a sequence of information values, the information signal being an audio signal and the information values being audio values, comprising the steps of:
frequency-selective filtering the sequence of audio values to obtain a sequence of filtered audio values;
quantizing the filtered audio values to obtain a sequence of quantized audio values by means of a quantizing step function which maps the filtered audio values to the quantized audio values and the course of which is steeper below a threshold information value than above the threshold information value;
determining a listening threshold for a block of audio values; and
calculating a version of a parameterization of a parameterizable filter such that the transfer function thereof roughly corresponds to the inverse of the magnitude of the first listening threshold,
wherein the step of frequency-selective filtering further comprises the step of:
filtering a predetermined block of audio values of the sequence of audio values with the parameterizable filter using a predetermined parameterization which in a predetermined manner depends on the version of the parameterization to obtain a block of the filtered audio values.

10. A computer program having a program code adapted to perform the method according to claim 9 when the computer program runs on a computer.

## Revendications

1. Dispositif pour quantifier un signal de données d'une suite de valeurs de données, le signal de données étant un signal audio et les valeurs de données étant des valeurs audio, aux caractéristiques suivantes:
un moyen (20) pour déterminer un premier seuil d'écoute pour un bloc de valeurs audio parmi une succession de valeurs audio;
un moyen (24) pour calculer une version d'une paramétrisation d'un filtre paramétrisable de sorte que sa fonction de transmission corresponde environ à l'inverse de la quantité du premier seuil d'écoute;
un moyen (30) pour filtrer de manière sélective en fréquence la succession de valeurs audio, pour obtenir une succession de valeurs audio filtrées;
un moyen (28) pour quantifier les valeurs audio filtrées, pour obtenir une succession de valeurs audio quantifiées, au moyen d'une fonction d'étages de quantification qui reproduit les valeurs audio filtrées sur les valeurs audio quantifiées, et dont l'évolution au-dessous d'une valeur de données de seuil est plus abrupte qu'au-dessus de la valeur de données de seuil;
le moyen (30) pour filtrer de manière sélective en fréquence présentant le moyen suivant:
un moyen pour filtrer un bloc prédéterminé de valeurs audio de la succession de valeurs audio par le filtre paramétrisable à l'aide d'une paramétrisation prédéterminée qui est fonction de manière prédéterminée de la version de la paramétrisation, pour obtenir un bloc de valeurs audio filtrées.

2. Dispositif selon la revendication 1, dans lequel le moyen pour déterminer un seuil d'écoute est réalisé de manière à déterminer, par ailleurs, un autre deuxième seuil d'écoute pour un autre, deuxième bloc de valeurs audio, et le moyen pour calculer est réalisé de manière à calculer une version d'une autre, deuxième paramétrisation du filtre paramétrisable de sorte que sa fonction de transmission corresponde environ à l'inverse de la quantité du deuxième seuil d'écoute, le moyen pour filtrer de manière sélective en fréquence présentant les moyens suivants :
un moyen pour interpoler entre la version de la première paramétrisation et la version de la deuxième paramétrisation, pour obtenir pour une valeur audio prédéterminée du bloc prédéterminé de valeurs audio une version d'une paramétrisation interpolée; et
un moyen pour appliquer la version de la paramétrisation interpolée à la valeur audio prédéterminée du bloc prédéterminé de valeurs audio.

3. Dispositif selon la revendication 2, présentant, par ailleurs, un moyen (22) pour déterminer une première limite de puissance de bruit en fonction du premier seuil de masquage et une deuxième limite de puissance de bruit en fonction du deuxième seuil de masquage, et dans lequel le moyen pour filtrer présente un moyen (90) pour interpoler entre la première limite de puissance de bruit et la deuxième limite de puissance de bruit, pour obtenir une limite de puissance de bruit interpolée pour une valeur audio prédéterminée du bloc prédétermine de valeurs audio, un moyen (92) pour déterminer une valeur de modulation intermédiaire en fonction d'une puissance de bruit de quantification créée par une quantification selon une règle de quantification prédéterminée et de la limite de puissance de bruit interpolée, et un moyen (94) pour appliquer la valeur de modulation intermédiaire à la valeur audio prédéterminée, pour obtenir une valeur audio filtrée modulée.

4. Dispositif selon la revendication 3, dans lequel le moyen pour interpoler effectue, entre la première limite de puissance de bruit et la deuxième limite de puissance de bruit, une interpolation linéaire.

5. Dispositif selon la revendication 3 ou 4, dans lequel le moyen pour déterminer la valeur de modulation intermédiaire présente un moyen pour former la racine à partir du quotient du bruit de quantification divisé par la limite de puissance de bruit interpolée.

6. Dispositif selon l'une des revendications précédentes, dans lequel le moyen pour quantifier est réalisé de manière à effectuer la quantification à un signal de régulation.

7. Dispositif selon l'une des revendications précédentes, présentant, par ailleurs, un moyen de compression sans perte destiné à comprimer les valeurs audio filtrées, pour obtenir un flux audio comprimé, le moyen de compression étant réalisé de manière à réguler un débit binaire du flux audio comprimé, et à envoyer, au cas où le débit binaire est supérieur à une valeur de régulation, le signal de régulation au moyen pour quantifier.

8. Dispositif selon l'une des revendications précédentes, dans lequel la fonction d'étages de quantification évolue de manière plane au-dessus de la valeur de données de seuil, de sorte que les valeurs audio filtrées supérieures à la valeur de données de seuil soient quantifiées à une valeur d'étage de quantification maximale.

9. Procédé pour quantifier un signal de données d'une succession de valeurs de données, le signal de données étant un signal audio et les valeurs de données étant des valeurs audio, aux étapes suivantes consistant à:
filtrer de manière sélective en fréquence la succession de valeurs audio, pour obtenir une succession de valeurs audio filtrées;
quantifier les valeurs audio filtrées, pour obtenir une succession de valeurs audio quantifiées, au moyen d'une fonction d'étages de quantification qui reproduit les valeurs audio filtrées sur les valeurs audio quantifiées, et dont l'évolution au-dessous d'une valeur de données de seuil est plus abrupte qu'au-dessus de la valeur de données de seuil;
déterminer un seuil d'écoute pour un bloc de valeurs audio; et
calculer une version d'une paramétrisation d'un filtre paramétrisable de sorte que sa fonction de transmission corresponde environ à l'inverse de la quantité du premier seuil d'écoute,
l'étape de filtration sélective en fréquence présentant l'étape suivante consistant à:
filtrer un bloc prédéterminé de valeurs audio de la succession de valeurs audio par le filtre paramétrisable à l'aide d'une paramétrisation prédéterminée qui est fonction de manière prédéterminée de la version de la paramétrisation, pour obtenir un bloc de valeurs audio filtrées.

10. Programme d'ordinateur avec un code de programme adapté pour réaliser le procédé selon la revendication 9 lorsque le programme d'ordinateur est exécuté sur un ordinateur.
